# EUROPÄISCHE PATENTANMELDUNG

(11) **EP 4 650 552 A1**
(43) Veröffentlichungstag der Anmeldung: **19.11.2025**
(21) Anmeldenummer: 24175636.0
(22) Anmeldetag: 14.05.2024
(51) Int. Cl.: E04H 15/06, B60P 3/34, E04H 15/46, E04H 15/50, E04H 15/26

(54) **MOBILES ZELT MIT SCHERENGLIEDERN**

(71) Anmelder: Röder, Heinz, 63654 Büdingen (DE)
(72) Erfinder: Röder, Heinz, 63654 Büdingen (DE)
(74) Vertreter: Schultheiss & Sterzel Patentanwälte PartG mbB

(57) **Zusammenfassung**

Die Erfindung betrifft ein Zelt auf einer Plattform (22) das von einer Transportstellung in eine Aufbaustellung überführbar ist, wobei das Zelt eine Zelthaut (46), einen zentralen Mast (23), einen seitlichen Mast (24) und einen ausfahrbaren Trägerarm (25) aufweist, wobei ein proximales Ende (27) des Trägerarms (25) mit einer oberen Seite (28) des zentralen Masts (23) verbunden ist, ein distales Ende (26) mit einer oberen Seite (29) des seitlichen Masts (24) verbunden ist und der zentrale Mast (23) unten an der Plattform (22) befestigt ist, wobei der Trägerarm (25) eine Vielzahl von Scherengliedern (30) aufweist, die in Reihe miteinander verbunden sind und das proximale Ende (27) und das distale Ende (26) des Trägerarms (25) miteinander verbinden.

Die Erfindung betrifft auch ein Verfahren zum Aufbau eines Zelts.

## Beschreibung

Die Erfindung betrifft ein Zelt das auf einer transportierbaren Plattform angeordnet ist und von einer Transportstellung in eine Aufbaustellung überführbar ist, wobei das Zelt eine Zelthaut, zumindest einen zentralen Mast, zumindest einen seitlichen Mast und zumindest einen ausfahrbaren Trägerarm aufweist. Die Erfindung betrifft auch ein Verfahren zum Aufbau eines Zelts.

Die Erfindung betrifft insbesondere ein Zelt das auf einer transportierbaren Plattform angeordnet ist und von einer Transportstellung in eine Aufbaustellung überführbar ist, wobei das Zelt eine Zelthaut, einen zentralen Mast und zumindest einen ausfahrbaren Trägerarm aufweist, wobei der zumindest eine ausfahrbare Trägerarm ein proximales Ende und ein dem proximalen Ende gegenüberliegendes distales Ende aufweist, wobei sich der Abstand des proximalen Endes zum distalen Ende durch Ausfahren des zumindest einen ausfahrbaren Trägerarms beim Überführen des Zelts von der Transportstellung in die Aufbaustellung vergrößert, wobei das proximale Ende des zumindest einen ausfahrbaren Trägerarms mit einer oberen Seite des zentralen Masts verbunden ist und der zentrale Mast an einer der oberen Seite gegenüberliegenden unteren Seite an der transportierbaren Plattform befestigt ist.

Die DE 244 18 16 A1 offenbart einen Standschirm mit einem Standrohr der mit seinem unteren Teil zwischen zwei Böcken um eine Querachse schwenkbar gelagert ist, und in seiner Achsrichtung über die Querachse mittels eines Fußteils ragt, wobei an dem Standrohr etwa mittig ein Hubelement gelenkig angreift und das Fußteilende mit einem Seilzug verbunden ist. Für eine sehr große Größe bei gleichzeitig mobilem Aufbau ist dieser Standschirm nicht geeignet. Als Selbstbauzelt ist der Standschirm nicht oder nur bedingt geeignet, weil er keine Seitenwand und keine seitlichen Stützen aufweist.

Aus der EP 0 294 381 B1 ist ein mobiles Zelt auf einer fahrbaren Plattform bekannt. Das Selbstbauzelt, das auf einer fahr- bzw. roll- und abstützbaren Plattform von einer Transportstellung in eine Aufbaustellung verbringbar ist, besteht aus einem teleskopierbaren Mast sowie einer Mehrzahl Riegel, wobei die gefaltete Dachhaut, im Bereich der Riegel zur Spannung beim Ausfahren und zumindest zur Unterstützung beim Einfahren, den vom Mast abgewandten Enden der Riegel verbunden ist. Bei diesem mobilen Zelt ist vorgesehen, dass an dem Mast eine Mehrzahl teleskopierbarer oder ausfaltbarer Riegel über die in vorbestimmter Richtung und Neigung dem Mast angeordnete Grundglieder verbunden sind, und die jeweiligen Folgeglieder jedes Grundgliedes in diesen, in Transportstellung, eingebracht sind, wobei das letzte Folgeglied in ausgefahrenem beziehungsweise in ausgefaltetem Zustand der Riegel die Spannung der Dachhaut bestimmt, und dass das jeweilige Endfolgeglied des Riegels mit einem zum Planum gerichteten Stiel mit diesem verbunden ist.

Nachteilig an derartigen mobilen Zelten ist, dass die Verringerung des Volumens des mobilen Zelts für die Transportstellung unter anderem durch die Länge der einzelnen Teleskopelemente der teleskopierbaren Teile bestimmt beziehungsweise begrenzt ist. Zudem erfordert der Abbau bei einem Zusammenschieben der teleskopierbaren Teile eine gewissen Technik, beispielsweise müssen Arretierungen, die die teleskopierbaren Gestänge in der ausgefahrenen Stellung halten, gelöst werden. Des Weiteren sind bei teleskopierbaren Teilen bei einem Verklemmen der Teleskopteile diese nur schlecht zugänglich, so dass bei einer Fehlfunktion eine aufwendige Reparatur notwendig wird und das Zelt nicht schnell wieder in Gang gebracht werden kann. Ferner sollen die mechanische Stabilität und Belastungsfähigkeit so hoch wie möglich sein, da insbesondere bei großen Zelten die durch den Windfang auftretenden Kräfte an den Gestängen sehr groß werden können. Bei möglichst hoher Stabilität sind gleichzeitig ein möglichst geringes Gewicht und möglichst wenig kostbares Material vorteilhaft. Des Weiteren sollen die Stabilität und die Fähigkeit des aufgebauten Zelts, Windlasten aufzunehmen möglichst hoch sein.

Eine Aufgabe der Erfindung besteht darin, einen Nachteil oder mehrere Nachteile des Stands der Technik zumindest teilweise zu überwinden. Insbesondere soll ein mobiles Zelt und ein Verfahren zum Aufbau eines Zelts gefunden werden, bei dem die Transportstellung möglichst kompakt ist und gleichzeitig der Aufbau, also das Überführen in die Aufbaustellung, möglichst einfach durchführbar ist. In der Aufbaustellung soll das Zelt stabil sein. Das Zelt soll einfach zu warten und leicht zu reparieren sein. Ferner soll das Zelt möglichst leicht sein.

Einen Beitrag zur zumindest teilweisen Erfüllung zumindest einer der vorgenannten Aufgaben leisten die Merkmale der unabhängigen Ansprüche 1 und 13. Die abhängigen Ansprüche 2 bis 12, 14 und 15 stellen bevorzugte Ausführungsformen bereit, die zur zumindest teilweisen Erfüllung zumindest einer der Aufgaben beitragen. Zur zumindest teilweisen Lösung der Aufgaben leistet folglich ein Zelt nach Anspruch 1 und ein Verfahren nach Anspruch 13 zumindest einen Beitrag.

Die Aufgaben der Erfindung werden also zumindest teilweise oder beitragsweise gelöst durch ein Zelt das auf einer transportierbaren Plattform angeordnet ist und von einer Transportstellung in eine Aufbaustellung überführbar ist, wobei das Zelt eine Zelthaut, zumindest einen zentralen Mast, zumindest einen seitlichen Mast und zumindest einen ausfahrbaren Trägerarm aufweist, wobei der zumindest eine ausfahrbare Trägerarm ein proximales Ende und ein dem proximalen Ende gegenüberliegendes distales Ende aufweist, wobei sich der Abstand des proximalen Endes zum distalen Ende durch Ausfahren des zumindest einen ausfahrbaren Trägerarms beim Überführen des Zelts von der Transportstellung in die Aufbaustellung vergrößert, wobei das proximale Ende des zumindest einen ausfahrbaren Trägerarms mit einer oberen Seite des zumindest einen zentralen Masts verbunden ist, das distale Ende des zumindest einen ausfahrbaren Trägerarms mit einer oberen Seite des zumindest einen seitlichen Masts verbunden ist und wenigstens einer des zumindest einen zentralen Masts an einer der oberen Seite gegenüberliegenden unteren Seite an der transportierbaren Plattform befestigt oder befestigbar ist, wobei der zumindest eine ausfahrbare Trägerarm eine Vielzahl von Scherengliedern aufweist, wobei die Scherenglieder eines jeden des zumindest einen ausfahrbaren Trägerarms in Reihe miteinander verbunden sind und das proximale Ende und das distale Ende des zumindest einen ausfahrbaren Trägerarms miteinander verbinden.

Unter der Aufbaustellung des Zelts wird die Stellung des Zelts verstanden, in der das Zelt zu dessen Nutzung vollständig aufgebaut ist. Die Transportstellung ist die Stellung des Zelts, in der das Zelt für den Transport zusammengefaltet ist und sich in einem kompakten transportfähigen Zustand befindet. Insbesondere ist das Volumen des Zelts in der Transportstellung kleiner als in der Aufbaustellung. Die Transportstellung kann also auch als kompakte Transportstellung bezeichnet werden, die kompakt ist im Vergleich zur Aufbaustellung und demzufolge ein geringes Volumen beansprucht. Insbesondere kann vorgesehen sein, dass das Zelt in der Aufbaustellung ein zumindest um den Faktor 10 größeres Volumen einschließt als in der Transportstellung, bevorzugt ein um zumindest den Faktor 20 größeres Volumen einschließt als in der Transportstellung.

Unter einem Scherenglied sind über Kreuz angeordnete Stangen beziehungsweise Gestänge zu verstehen, die über eine Kreuz-Achse im Kreuzungspunkt gegeneinander drehbar gelagert und über die Kreuz-Achse aneinander befestigt sind. Ein Scherenglied kann auch mehrere parallel zueinander angeordnete Stangen beziehungsweise Gestänge aufweisen, die mit einer Stange oder einem Gestänge oder die mit mehreren parallel zueinander angeordneten Stangen oder Gestängen über Kreuz und über eine Kreuz-Achse im Kreuzungspunkt drehbar gegeneinander gelagert und über die Kreuz-Achse aneinander befestigt sind. Die parallel zueinander angeordneten Stangen beziehungsweise Gestänge können zur mechanischen Stabilisierung des zumindest einen ausfahrbaren Trägerarms beabstandet zueinander aneinander befestigt und bevorzugt aneinander und unbeweglich gegeneinander fixiert sein.

Es kann vorgesehen sein, dass die Scherenglieder bis auf die Kreuz-Achsen und die Verbindungsachsen aus Aluminium oder Stahl bestehen. Es kann auch vorgesehen sein, dass die Kreuz-Achsen und die Verbindungsachsen der Scherenglieder Stahlbolzen sind.

Dadurch, dass die Scherenglieder das proximale Ende und das distale Ende des zumindest einen ausfahrbaren Trägerarms miteinander verbinden, verbinden die Scherenglieder den zumindest einen zentralen Mast mit dem zumindest einen seitlichen Mast. Der zumindest eine zentrale Mast und der zumindest eine seitliche Mast sind also über die Scherenglieder gegeneinander beweglich miteinander verbunden.

Durch ein Ausfahren des zumindest einen seitlichen Masts kann dieser am Aufstellort am Boden aufsetzen. Dabei kann im Endzustand die Absenkung an den Spitzen der Scherenglieder vollständig unterdrückt werden, indem die Masten die ausfahrbaren Trägerarme nach oben drücken.

Es kann vorgesehen sein, dass der zumindest eine ausfahrbare Trägerarm zumindest drei Scherenglieder aufweist, bevorzugt zumindest zehn Scherenglieder aufweist.

Bevorzugt handelt es sich bei dem Zelt um ein Großzelt. Großzelte haben eine Länge (die längste Kante am Boden des Großzelts) von wenigstens 10 Metern.

Erfindungsgemäß bevorzugt bestehen der zumindest eine zentrale Mast, der zumindest eine seitliche Mast und der zumindest eine ausfahrbare Trägerarm im Wesentlichen aus einem Stahl, einem Edelstahl, Aluminium, einer Aluminium-Legierung und/oder aus einem faserverstärkten Kunststoff. Im Wesentlichen bedeutet dabei insbesondere, dass der zumindest eine zentrale Mast, der zumindest eine seitliche Mast und der zumindest eine ausfahrbare Trägerarm zu wenigstens 95% ihres Gewichts aus den genannten Materialien bestehen. Zusätzlich können noch Kunststoffe zur Abdichtung und/oder zur Lagerung der beweglichen Teile gegeneinander und Stahl für alle Drehachsen, Verschraubungen und/oder Bolzen vorhanden sein.

Es kann vorgesehen sein, dass die transportierbare Plattform eine fahrbare Plattform oder ein Anhänger für Zugfahrzeuge ist, insbesondere ein Sattelanhänger oder ein Trailer für Lastkraftwagen, wobei bevorzugt die fahrbare Plattform, der Anhänger oder der Trailer für den Transport auf öffentlichen Straßen zulassungsfähig ist.

Die fahrbare Plattform oder der Anhänger kann ein Fahrwerk aufweisen, insbesondere ein Fahrwerk mit zumindest zwei Achsen und wenigstens vier Rädern aufweisen.

Hierdurch ist das Zelt auch bei einer großen Größe des Zelts noch auf öffentlichen Straßen transportierbar.

Bei erfindungsgemäßen Zelten kann auch vorgesehen sein, dass die Zelthaut in der Transportstellung des Zelts zusammengefaltet ist und in der Aufbaustellung durch den zumindest einen ausfahrbaren Trägerarm aufgespannt ist, bevorzugt die Zelthaut in der Aufbaustellung von dem distalen Ende des zumindest einen ausfahrbaren Trägerarms und/oder von dem zumindest einen seitlichen Mast aufgespannt ist.

Hierdurch kann die Zelthaut kompakt transportiert werden und der ausgefahrene zumindest eine ausfahrbare Trägerarm die Zelthaut aufspannen.

Des Weiteren kann vorgesehen sein, dass die Zelthaut an dem zumindest einen zentralen Mast befestigt ist und/oder die Zelthaut über Schnüre, Seile, Riemen oder Ketten, die an der Zelthaut befestigt sind, in Richtung des distalen Endes des zumindest einen ausfahrbaren Trägerarms aufspannbar ist, wobei bevorzugt die Schnüre, Seile, Riemen oder Ketten beim Aufspannen motorgetrieben sind.

Hierdurch wird ein einfach und schnell und bevorzugt automatisch aufbaubares Zelt bereitgestellt.

Bevorzugt kann auch vorgesehen sein, dass das Zelt auf der transportierbaren Plattform von der Transportstellung in die Aufbaustellung überführbar ist.

Hierdurch ist ein schneller Auf- und Abbau des Zelts und nach dem Abbau ein schneller Abtransport des Zelts möglich.

Des Weiteren kann vorgesehen sein, dass der zumindest eine ausfahrbare Trägerarm über eine Scherenmechanik ausfahrbar ist, die von der Vielzahl der in Reihe nebeneinander angeordneten Scherenglieder gebildet ist.

Hierdurch wird eine stabile Halterung und ein robuster und flexibler Aufbau des Zelts ermöglicht.

Ferner kann vorgesehen sein, dass der Abstand zwischen dem proximalen Ende des zumindest einen ausfahrbaren Trägerarms und dem distalen Ende des zumindest einen ausfahrbaren Trägerarms in der Aufbaustellung zumindest zweieinhalb-mal so weit entfernt ist wie in der Transportstellung, bevorzugt zumindest viermal so weit entfernt ist wie in der Transportstellung, besonders bevorzugt zumindest zehnmal so weit entfernt ist wie in der Transportstellung.

Damit kann das Zelt in der Transportstellung besonders kompakt gestaltet werden.

Auch kann vorgesehen sein, dass jedes Scherenglied zumindest zwei über Kreuz angeordnete Stangen aufweist, wobei wenigstens zwei der zumindest zwei Stangen über eine Kreuz-Achse in einem Kreuzungspunkt drehbar gegeneinander gelagert und aneinander befestigt sind, wobei bevorzugt die Scherenglieder untereinander über äußere Achsen an den Enden der Stangen gegeneinander drehbar gelagert sind und aneinander befestigt sind und/oder der Kreuzungspunkt der Scherenglieder in der geometrischen Mitte der Stangen angeordnet ist.

Hierdurch wird ein besonders einfacher und gleichzeitig stabiler Mechanismus für das Zelt gebildet.

Gemäß einer bevorzugten Weiterbildung der vorliegenden Erfindung kann vorgesehen sein, dass der zumindest eine zentrale Mast um eine oder zwei äußere Achsen drehbar mit einem proximalen Scherenglied der Vielzahl von Scherengliedern des zumindest einen ausfahrbaren Trägerarms verbunden ist, wobei bevorzugt der zumindest eine zentrale Mast um eine erste äußere Achsen drehbar und um eine zweite äußere Achse drehbar und linear verschiebbar mit dem proximalen Scherenglied der Vielzahl von Scherengliedern des zumindest einen ausfahrbaren Trägerarms verbunden ist, wobei besonders bevorzugt ein Anschlag für die lineare Bewegung vorgesehen ist, die die Beweglichkeit der zweiten äußeren Achse in linearer Richtung in Richtung der ersten äußeren Achse beschränkt.

Zusätzlich oder alternativ kann auch vorgesehen sein, dass der zumindest eine seitliche Mast um eine oder zwei äußere Achsen drehbar mit einem distalen Scherenglied der Vielzahl von Scherengliedern des zumindest einen ausfahrbaren Trägerarms verbunden ist, wobei bevorzugt der zumindest eine seitliche Mast um eine dritte äußere Achsen drehbar und über eine vierte äußere Achse drehbar und linear verschiebbar mit dem distalen Scherenglied der Vielzahl von Scherengliedern des zumindest einen ausfahrbaren Trägerarms verbunden ist, wobei besonders bevorzugt ein Anschlag für die lineare Bewegung vorgesehen ist, die die Beweglichkeit der vierten äußeren Achse in linearer Richtung in Richtung der dritten äußeren Achse beschränkt.

Durch beide Maßnahmen beziehungsweise Alternativen kann die Dachneigung des Zelts auch zu Transportzwecken eingestellt werden und auch eine Aufstellung auf unebenem Boden erfolgen.

Bevorzugt sind der zumindest eine zentrale Mast und der zumindest eine seitliche Mast über gelenkige Anschlüsse mit dem zumindest einen ausfahrbaren Trägerarm verbunden. Ebenso kann vorgesehen sein, dass mehrere der zumindest einen zentralen Masten untereinander oder mehrere der zumindest einen seitlichen Masten untereinander über gelenkige Anschlüsse mit einem ausfahrbaren Trägerarm verbunden sind.

Die zweite äußere Achse ist vorzugsweise entlang der Richtung der Länge des zumindest einen zentralen Masts linear verschiebbar mit dem proximalen Scherenglied der Vielzahl von Scherengliedern des zumindest einen ausfahrbaren Trägerarms verbunden.

Die vierte äußere Achse ist vorzugsweise entlang der Richtung der Länge des zumindest einen seitlichen Masts linear verschiebbar mit dem distalen Scherenglied der Vielzahl von Scherengliedern des zumindest einen ausfahrbaren Trägerarms verbunden.

Ferner kann vorgesehen sein, dass das Zelt wenigstens einen Seil- oder Kettenzug für jeden des zumindest einen ausfahrbaren Trägerarms aufweist, wobei bevorzugt der wenigstens eine Seil- oder Kettenzug mit einem des zumindest einen zentralen Masts und mit einem des zumindest einen ausfahrbaren Trägerarms verbunden ist, so dass durch einen Zug an dem wenigstens einen Seil- oder Kettenzug der zumindest eine ausfahrbare Trägerarm ausfahrbar und/oder zusammenziehbar ist, wobei besonders bevorzugt das Zelt zumindest einen Motor zum Antreiben des wenigstens einen Seil- oder Kettenzugs aufweist.

Hierdurch kann der Aufbau und/oder Abbau des Zelts vereinfacht und beschleunigt werden.

Des Weiteren kann vorgesehen sein, dass das Zelt zumindest zwei seitliche Masten, mindestens zwei ausfahrbare Trägerarme und wenigstens einen zusätzlichen Trägerarm aufweist, wobei mehrere der zumindest zwei seitlichen Masten paarweise miteinander über einen des wenigstens einen zusätzlichen Trägerarms miteinander verbunden sind, wobei der wenigstens eine zusätzliche Trägerarm mit zwei einander gegenüberliegenden Enden die zwei seitlichen Masten miteinander verbindet, wobei sich der Abstand der Enden des wenigstens einen zusätzlichen Trägerarms durch Ausfahren des wenigstens einen zusätzlichen Trägerarms beim Überführen des Zelts von der Transportstellung in die Aufbaustellung vergrößert, wobei der wenigstens eine zusätzliche Trägerarm ein teleskopartiges Gestänge oder eine Vielzahl von Scherengliedern aufweist, wobei die Scherenglieder eines jeden des wenigstens einen zusätzlichen Trägerarms in Reihe miteinander verbunden sind und die Enden des wenigstens einen zusätzlichen Trägerarms miteinander verbinden.

Dabei kann bevorzugt kann vorgesehen sein, dass einer des zumindest einen zentralen Masts und jeweils zwei zueinander benachbarte seitliche Masten der zumindest zwei seitlichen Masten in Aufsicht von oben gesehen ein Dreieck bilden, wobei die Kanten des Dreiecks von den zwei der zumindest zwei ausfahrbaren Trägerarme und einem des wenigstens einen zusätzlichen Trägerarms gebildet werden, wobei besonders bevorzugt die Winkel des Dreiecks beim Überführen des Zelts von der Transportstellung in die Aufbaustellung gleich bleiben.

Zusätzlich oder alternativ dazu kann dabei kann vorgesehen sein, dass das Zelt zumindest drei seitliche Masten, mindestens zwei ausfahrbare Trägerarme und wenigstens zwei zusätzliche Trägerarme aufweist, wobei mehrere der zumindest drei seitlichen Masten paarweise miteinander jeweils über einen der wenigstens zwei zusätzlichen Trägerarme miteinander verbunden sind, wobei jeder wenigstens zwei zusätzlichen Trägerarme mit zwei einander gegenüberliegenden Enden zwei der zumindest drei seitlichen Masten miteinander verbindet, wobei sich der Abstand der Enden des wenigstens einen zusätzlichen Trägerarms durch Ausfahren des zusätzlichen Trägerarms beim Überführen des Zelts von der Transportstellung in die Aufbaustellung vergrößert, wobei die wenigstens zwei zusätzlichen Trägerarme ein teleskopartiges Gestänge oder eine Vielzahl von Scherengliedern aufweist, wobei die Scherenglieder eines jeden der wenigstens zwei zusätzlichen Trägerarme in Reihe miteinander verbunden sind und die Enden der wenigstens zwei zusätzlichen Trägerarme miteinander verbinden.

Es kann besonders bevorzugt vorgesehen sein, dass einer des zumindest einen zentralen Masts und jeweils drei zueinander benachbarte seitliche Masten der zumindest drei seitlichen Masten in Aufsicht von oben gesehen ein Rechteck, eine Raute oder ein Parallelogramm bilden, wobei die Kanten des Rechtecks, der Raute oder des Parallelogramms von jeweils zwei der zumindest zwei ausfahrbaren Trägerarmen und von jeweils zwei der wenigstens zwei zusätzlichen Trägerarme gebildet werden, wobei besonders bevorzugt die Winkel des Rechtecks, der Raute oder des Parallelogramms beim Überführen des Zelts von der Transportstellung in die Aufbaustellung gleich bleiben.

Die Verbindung von den seitlichen Masten untereinander kann bevorzugt die gleichen Merkmale aufweisen, wie die Verbindung zwischen dem zumindest einen zentralen Mast und dem zumindest einen seitlichen Mast.

Auch hierdurch wird ein leicht aufbaubares und in der Aufbaustellung stabiles Zelt breitgestellt.

Auch kann vorgesehen sein, dass das Zelt wenigstens einen Motor aufweist, mit dem der zumindest eine ausfahrbare Trägerarm und sofern vorhanden auch der wenigstens eine zusätzliche Trägerarm zum Einfahren und/oder Ausfahren anzutreiben ist und/oder mit dem die Zelthaut aufspannbar ist.

Hierdurch wird der Aufbau des Zelts vereinfacht und kann mit geringerem Personalaufwand durchgeführt werden.

Gemäß einer Weiterbildung kann vorgesehen sein, dass das Zelt zumindest zwei zentrale Masten und jeweils zumindest einen seitlichen Mast für jeden der zentralen Masten aufweist, wobei die zumindest zwei zentralen Masten über ein teleskopartiges Gestänge oder über Vielzahl von Scherengliedern miteinander verbunden sind, wobei vorzugsweise an dem teleskopartigen Gestänge oder an wenigstens einem der Vielzahl von Scherengliedern zumindest ein zweiter seitlicher Mast über zumindest einen zweiten ausfahrbaren Trägerarm mit dem teleskopartigen Gestänge oder mit dem wenigstens einem der Vielzahl von Scherengliedern verbunden ist, wobei der zumindest eine zweite ausfahrbare Trägerarm ein proximales Ende und ein dem proximalen Ende gegenüberliegendes distales Ende aufweist, wobei sich der Abstand des proximalen Endes zum distalen Ende durch Ausfahren des zumindest einen zweiten Trägerarms beim Überführen des Zelts von der Transportstellung in die Aufbaustellung vergrößert, wobei das proximale Ende des zumindest einen zweiten ausfahrbaren Trägerarms mit dem teleskopartigen Gestänge oder dem wenigstens einem der Vielzahl von Scherengliedern verbunden ist, insbesondere mit einem mittleren Teil des teleskopartigen Gestänges oder einem mittleren Scherglied der Vielzahl von Scherengliedern verbunden ist, wobei das distale Ende des zumindest einen zweiten ausfahrbaren Trägerarms an einer oberen Seite des zumindest einen zweiten seitlichen Masts befestigt ist, wobei der zumindest eine zweite ausfahrbare Trägerarm ein teleskopartiges Gestänge oder eine Vielzahl von Scherengliedern aufweist.

Hierdurch kann ein größeres Zelt realisiert werden und ein stabiler Aufbau verwirklich werden.

Bevorzugt weist das Zelt bei dieser Ausführung zumindest zwei zentrale Masten und jeweils zwei seitliche Masten für jeden der zentralen Masten auf, besonders bevorzugt weist das Zelt bei dieser Ausführung zwei bis sechs zentrale Masten und jeweils zwei seitliche Masten für jeden der zentralen Masten auf.

Die Vielzahl von Scherengliedern, die die zumindest zwei zentralen Masten miteinander verbindet, sind bevorzugt analog den Schergliedern des zumindest einen ausfahrbaren Trägerarms aufgebaut, wobei die äußeren Scherglieder an den beiden Enden jeweils mit einem der zentralen Masten verbunden sind. Der zweite ausfahrbare Trägerarm oder die zweiten ausfahrbaren Trägerarme können in einem festen Winkel oder über Scharniere mit dem teleskopartigen Gestänge verbunden sein oder mit einem der Scherenglieder verbunden sein, das die zumindest zwei zentralen Masten miteinander verbindet.

Die Vielzahl von Scherengliedern, die den zumindest einen zweiten ausfahrbaren Trägerarm bilden, sind bevorzugt analog den Schergliedern des zumindest einen ausfahrbaren Trägerarms aufgebaut, wobei die äußeren Scherglieder an den beiden Enden jeweils mit einem zweiten seitlichen Mast und mit dem teleskopartigen Gestänge oder mit einem der Scherenglieder der Vielzahl von Scherenglieder, die die zumindest zwei zentralen Masten miteinander verbinden, verbunden sind.

Ferner kann vorgesehen sein, dass das Zelt zumindest zwei seitliche Masten aufweist, wobei zumindest zwei benachbart zueinander angeordnete seitliche Masten der zumindest zwei seitlichen Masten über ein Seil, ein Kabel, ein Riemen oder eine Kette an einer oberen Seite der zumindest zwei seitlichen Masten miteinander verbunden sind, wobei bevorzugt das Seil, das Kabel, der Riemen oder die Kette zwischen den oberen Seiten der zumindest zwei seitlichen Masten in der Aufbaustellung gespannt ist und in der Transportstellung hängt.

Hierdurch kann eine stabilere Auflage und/oder Befestigung für die Zeltplane geschaffen werden.

Auch kann vorgesehen sein, dass das Zelt zumindest ein Scharnier aufweist, wobei das zumindest eine Scharnier an dem zumindest einen zentralen Mast in der Verbindung zu dem zumindest einen ausfahrbaren Trägerarm und/oder an einer Verbindung zu einem anderen des zumindest einen zentralen Masts angeordnet ist und/oder zwischen zwei Scherengliedern wenigstens eines des zumindest einen ausfahrbaren Trägerarms angeordnet ist und/oder an dem zumindest einen seitlichen Mast in der Verbindung zu dem zumindest einen ausfahrbaren Trägerarm angeordnet ist, so dass die über das zumindest eine Scharnier miteinander verbundenen Teile zusammenklappbar sind, um das Zelt in die Transportstellung zu überführen.

Es kann auch vorgesehen sein, dass das Zelt zumindest ein Scharnier aufweist, wobei das zumindest eine Scharnier zwischen zwei Scherengliedern wenigstens eines des wenigstens einen zusätzlichen Trägerarms oder des zumindest einen zweiten Trägerarms angeordnet ist oder an dem zumindest einen zusätzlichen seitlichen Mast oder dem zumindest einen seitlichen Mast in der Verbindung zu dem wenigstens einen zusätzlichen Trägerarm, so dass die über das zumindest eine Scharnier miteinander verbundenen Teile zusammenklappbar sind, um das Zelt in die Transportstellung zu überführen.

Die der vorliegenden Erfindung zugrundeliegenden Aufgaben werden zumindest teilweise gelöst von einem Verfahren zum Aufbau eines Zelts, wobei das Zelt auf einer transportierbaren Plattform angeordnet ist, wobei das Zelt eine Zelthaut, zumindest einen zentralen Mast, zumindest einen seitlichen Mast und zumindest einen ausfahrbaren Trägerarm aufweist, wobei der zumindest eine seitliche Mast über den zumindest einen Trägerarm mit wenigstens einem des zumindest einen zentralen Masts verbunden ist, wobei der zumindest eine ausfahrbare Trägerarm eine Vielzahl von Scherengliedern aufweist, wobei die Scherenglieder in Reihe miteinander verbunden sind und die das proximale Ende und das distale Ende des zumindest einen ausfahrbaren Trägerarms miteinander verbinden, das Verfahren aufweisend die Schritte:
A) Aufstellen und Sichern der transportierbaren Plattform;
B) Aufrichten und/oder Ausfahren des zumindest einen zentralen Masts;
C) Ausfahren des zumindest einen ausfahrbaren Trägerarms und des daran befestigten zumindest einen seitlichen Masts durch eine Scherenbewegung und Spreizen der Scherenglieder;
D) Aufstellen des zumindest einen seitlichen Masts; und
E) Aufspannen der Zelthaut auf den zumindest einen ausgefahrenen Trägerarm, den zumindest einen seitlichen Mast und den zumindest einen zentralen Mast.

Es kann vorgesehen sein, dass das Zelt bei dem Verfahren auf der transportierbaren Plattform von einer Transportstellung in eine Aufbaustellung überführt wird, wobei bevorzugt der zumindest eine zentrale Mast in Schritt B) auf der transportierbaren Plattform befestigt wird.

Die Schritte C) und E) können, um Zeit zu sparen, gleichzeitig erfolgen oder Schritt E) erfolgt nach Schritt C) und bevorzugt auch nach Schritt D).

Schritt A) erfolgt vorzugsweise als erster Schritt und vor allen anderen Schritten.

Das erfindungsgemäße Verfahren kann auch durch eine Umsetzung der Abläufe der zuvor genannten erfindungsgemäßen Bauteile und Funktionen gekennzeichnet sein.

Insbesondere kann das Ausfahren des zumindest einen ausfahrbaren Trägerarms und des daran befestigten zumindest einen seitlichen Masts in Schritt C) und/oder das Aufspannen der Zelthaut in Schritt E) von zumindest einem Motor angetrieben werden.

Bei erfindungsgemäßen Verfahren kann vorgesehen sein, dass in Schritt D) ein Absenken und/oder Ausfahren des zumindest einen seitlichen Masts bis zum Boden erfolgt, wobei Schritt C) vor Schritt D) erfolgt.

Hierdurch wird eine stabile Aufstellung des Zelts ermöglicht.

Es kann auch kann vorgesehen sein, dass das Verfahren mit einem erfindungsgemäßen Zelt durchgeführt wird.

Hierdurch wird das Verfahren mit einem erfindungsgemäßen Zelt durchgeführt und realisiert zumindest einen der vorgenannten Vorteile.

Des Weiteren kann vorgesehen sein, dass zum Ausfahren des zumindest einen ausfahrbaren Trägerarms in Schritt C) und/oder zum Aufspannen der Zelthaut wenigstens ein Seilzug und/oder wenigstens ein Kettenzug verwendet wird.

Hierdurch kann der Aufbau und gegebenenfalls auch der Abbau des Zelts vereinfacht werden.

Der Erfindung liegt die überraschende Erkenntnis zugrunde, dass es mit der Hilfe von Scherengliedern gelingt, ein einfach aufzubauendes und gleichzeitig stabiles Zelt zu realisieren, das schnell in eine Aufbaustellung überführt werden kann und in der Transportstellung besonders kompakt gestaltet werden kann. Gleichzeitig ergibt sich eine verbesserte Variabilität beim Aufbau dadurch, dass die Dachneigung leichter anpassbar ist und auch Zwischenstufen beim Aufbau ein stabiles Zelt ergeben. Des Weiteren ist die Wartung und Reparatur der Scherenglieder und damit des Zelts im Vergleich zu Teleskopgestängen deutlich vereinfacht. Der Aufbau ist zudem hinsichtlich der Aufnahme von Kräften durch Windlast vorteilhaft, weil die einzelnen Scherenglieder in der Aufbaustellung durch die gekreuzte Stellung der Scherenglieder besser zum Aufnehmen und Weiterleiten von mechanischen Kräften geeignet sind als herkömmliche Stangen. Aufgrund von mehr Freiheitsgraden zur Verformung der Vielzahl der Scherenglieder eines ausfahrbaren Trägerarms, ist das erfindungsgemäße Zelt in der Lage, kurzzeitige Kraftspitzen der Windlast besser aufzunehmen als gerade Stangen.

Die Belastung der Scherglieder sinkt mit zunehmendem Abstand vom zentralen Mast. Daher kann vorgesehen sein, dass die Scherglieder auf der proximalen Seite des zumindest einen ausfahrbaren Trägerarms mechanisch stabiler sind als auf der distalen Seite des zumindest einen ausfahrbaren Trägerarms.

Im Folgenden werden Ausführungsbeispiele der Erfindung anhand von zwölf schematisch dargestellten Figuren und einem Ablaufdiagramm in Figur 13 erläutert, ohne jedoch dabei die Erfindung zu beschränken. Dabei zeigt:
Figur 1: eine schematische Seitenansicht auf den inneren Aufbau eines ersten erfindungsgemäßes Zelts in der Aufbaustellung ohne Zelthaut;
Figur 2: eine schematische Seitenansicht auf den inneren Aufbau des ersten erfindungsgemäßen Zelts nach Figur 1 in der Transportstellung;
Figur 3: eine schematische Seitenansicht auf den inneren Aufbau des ersten erfindungsgemäßen Zelts nach den Figuren 1 und 2 nach dem Ausfahren von Masten;
Figur 4: eine schematische Seitenansicht auf einen Teils den inneren Aufbau des ersten erfindungsgemäßen Zelts nach den Figuren 1 bis 3 beim Ausfahren von Trägerarmen;
Figur 5 A) bis D): eine schematische Seitenansicht auf den inneren Aufbau eines zweiten erfindungsgemäßes Zelts in verschiedenen Aufbaustadien;
Figur 6: eine schematische Seitenansicht auf den Aufbau eines dritten erfindungsgemäßen Zelts in der Aufbaustellung;
Figur 7: eine schematische Aufsicht auf ein viertes erfindungsgemäßes Zelt mit rechteckigem Zeltdach;
Figur 8: eine schematische Aufsicht auf ein fünftes erfindungsgemäßes Zelt mit sechseckigem Zeltdach;
Figur 9: eine schematische Aufsicht auf den inneren Aufbau des Zeltgerüsts eines sechsten erfindungsgemäßen Zelts während des Aufbaus;
Figur 10: eine schematische perspektivische Ansicht auf den inneren Aufbau eines Zeltgerüsts eines siebten erfindungsgemäßen Zelts;
Figur 11: eine schematische Frontansicht auf den inneren Aufbau des Zeltgerüsts des siebten erfindungsgemäßen Zelts nach Figur 10;
Figur 12: eine schematische Seitenansicht auf den inneren Aufbau des Zeltgerüsts des siebten erfindungsgemäßen Zelts nach den Figuren 10 und 11; und
Figur 13: den Ablauf eines erfindungsgemäßen Verfahrens zum Aufbau eines Zelts.

Die Figuren 1 bis 4 zeigen verschiedene schematische Ansichten eines ersten Ausführungsbeispiels eines ersten erfindungsgemäßen Zelts in Form von schematischen Seitenansichten auf den inneren Aufbau des ersten erfindungsgemäßen Zelts. Dabei zeigt Figur 2 die Transportstellung des Zelts, Figur 1 die Aufbaustellung des Zelts und die Figuren 3 und 4 den Übergang von der Transportstellung nach Figur 2 in die Aufbaustellung nach Figur 1.

Das erste erfindungsgemäße Zelt weist eine transportierbare Plattform 2 auf, an der zumindest ein zentraler Mast 3 befestigt ist. Die Plattform 2 kann Teil eines Anhängers oder Trailers für ein Kraftfahrzeug, wie einen Lastwagen sein. Der zumindest eine zentrale Mast 3 kann an einem unteren Ende (in den Figuren 1 bis 4 unten) fest mit der Plattform 2 verbunden sein oder verbunden werden.

Auf mindestens zwei Seiten neben dem in den Figuren 1 und 4 sichtbaren zentralen Mast 3 weist das Zelt jeweils einen seitlichen Mast 4 auf, wobei die zumindest zwei seitlichen Masten 4 parallel zu dem zumindest einen zentralen Mast 3 angeordnet sind.

Der zumindest eine zentrale Mast 3 kann auf der Plattform 2 aufgestellt werden, indem er an einem Gelenk (nicht gezeigt) ausgeklappt, über mehrere Gelenke (nicht gezeigt) aufgefaltet oder teleskopartig nach oben ausgefahren wird. In gleicher Weise können auch die zumindest zwei seitlichen Masten 4 an jeweils einem Gelenk (nicht gezeigt) ausgeklappt, über jeweils mehrere Gelenke (nicht gezeigt) aufgefaltet oder teleskopartig nach oben ausgefahren werden. Dieser Übergang ist in dem Übergang von Figur 2 nach Figur 3 gezeigt. Durch die Aufstellung des zumindest einen zentralen Masts 3 und der zumindest zwei seitlichen Masten 4 wird die Höhe des Zelts eingestellt beziehungsweise erreicht.

Die zumindest zwei seitlichen Masten 4 sind mit dem zumindest einen zentralen Mast 3 mit jeweils einem ausfahrbaren Trägerarm 5 verbunden, indem distale Enden 6 der Trägerarme 5 mit oberen Seiten 9 der zumindest zwei seitlichen Masten 4 verbunden sind und indem proximale Enden 7 der Trägerarme 5 mit einer oberen Seite 8 des zumindest einen zentralen Masts 3 verbunden sind. Die zumindest zwei Trägerarme 5 weisen eine Vielzahl von in Reihe miteinander verbundenen Scherengliedern 10 auf, die jeweils das proximale Ende 7 und das distale Ende 6 eines jeden ausfahrbaren Trägerarms 5 miteinander verbinden. Jedes Scherenglied 10 weist zwei Gestänge auf, die an einem Kreuzungspunkt über eine Kreuz-Achse drehbar gegeneinander miteinander verbunden sind. Jedes Scherenglied 10, bis auf die beiden äußersten Scherenglieder 10, ist auf zwei gegenüberliegenden Seiten mit einem benachbarten Scherenglied 10 verbunden. Dabei sind vorzugsweise jeweils zwei benachbart zueinander liegende und zu unterschiedlichen Gestängen gehörenden Enden eines Scherenglieds 10 über jeweils eine Verbindungsachse drehbar mit jeweils zwei zu unterschiedlichen Gestängen gehörenden Enden eines benachbarten Scherenglieds 10 verbunden.

Die beiden äußeren Scherenglieder 10 der Trägerarme 5, die die distalen Enden 6 und die proximalen Enden 7 der Trägerarme 5 bilden, können mit den beiden äußeren Enden der Gestänge über jeweils eine Verbindungsachse mit der oberen Seite 8 des zumindest einen zentralen Masts 3 und mit den oberen Seiten 9 der seitlichen Masten 4 drehbar verbunden sein. Bevorzugt kann eine der beiden Verbindungsachsen in Längsrichtung des zumindest einen zentralen Masts 3 und der zumindest zwei seitlichen Masten 4 (in Figur 4 die untere der beider Verbindungsachsen) verschiebbar (in den Figuren 1 bis 4 von oben nach unten) angeordnet sein. Die obere Verbindungsachse bildet damit einen gelenkigen Anschluss und die untere Verbindungsachse hat durch eine Bewegung in einem Schlitz (nicht gezeigt aber in Figur 4 durch einen zweiseitigen Pfeil angedeutet) eine vertikale Beweglichkeit, wobei durch eine vorgegebene Schlitzbreite des Schlitztes in dem zumindest einen zentralen Mast 3 und in den zumindest zwei seitlichen Masten 4 für die untere Verbindungsachse ein Anschlag vorgegeben wird, der eine weitere Scherung der Scherglieder 10 und damit ein weiteres Ausfahren der Trägerarme 5 verhindert. Die zumindest zwei Trägerarme 5 sind dadurch durch eine Drehung der beiden Gestänge aller Scherenglieder 10 um die Kreuz-Achsen gegeneinander in seitlicher Richtung ausfahrbar, so wie das in Figur 4 durch den großen ausgefüllten Pfeil angedeutet ist.

In der Aufbaustellung nach Figur 1 haben die Trägerarme 5 und damit das Zeltdach eine Neigung von 7°. Die Neigung der Trägerarme 5 kann einstellbar sein. Jeder Trägerarm 5 hat bei der Darstellung nach den Figuren 1 bis 4 elf Scherenglieder 10. Es versteht sich jedoch, dass im Rahmen der vorliegenden Erfindung auch Trägerarme 5 mit einer anderen Anzahl von Scherengliedern 10 realisierbar sind.

In den Seitenansichten der Figuren 1 bis 4 ist nur ein zentraler Mast 3 erkennbar. In direkter Flucht hinter dem in den Figuren 1 bis 4 sichtbaren zentralen Mast 3 können sich noch weitere zentrale Masten (in den Figuren 1 bis 4 nicht zu sehen) befinden. In gleicher Weise können weitere seitliche Masten in der Flucht hinter den in den Figuren 1 bis 4 sichtbaren seitlichen Masten 4 befinden. Die zentralen Masten 3 können über Trägerarme mit Scherengliedern analog den Trägerarmen 5 miteinander verbunden sein. Alternativ können auch teleskopartige Gestänge zur Verbindung der zentralen Masten 3 untereinander dienen. Der Aufbau des ersten erfindungsgemäßen Zelts ähnelt dann dem Aufbau nach Figur 9 oder 10. Die Plattform 2 kann hierzu mehrteilig, beispielsweise segmentiert, sein, so dass jedem zentralen Mast 3 eine Teil der Plattform 2 zugeordnet ist. Bevorzugt lassen sich dann die Teile der Plattform 2 aneinander befestigen und sind in der Transportstellung aneinander befestigt. Die Teile der Plattform 2 können aber auch in der Aufbaustellung gegeneinander fixiert werden.

Das erste erfindungsgemäße Zelt weist zudem eine Zelthaut auf, die in den Figuren 1 bis 4 der Übersichtlichkeit halber nicht dargestellt ist. Die Zelthaut kann eine Zeltplane sein, die in der Aufbaustellung über dem zumindest einen zentralen Mast 3 und den zumindest zwei seitlichen Masten 4 aufgespannt ist und von den Trägerarmen 5 getragen wird. Die Zelthaut kann auch in der Transportstellung mit dem zumindest einen zentralen Mast 3, den zumindest zwei seitlichen Masten 4 und/oder den Trägerarmen 5 verbunden sein.

Das erste erfindungsgemäße Zelt kann ferner auch Seile, Kette, Kabel, Riemen oder Schnüre (nicht gezeigt) aufweisen, mit denen der zumindest eine zentrale Mast 3, die zumindest zwei seitlichen Masten 4 und/oder die Trägerarme 5 ausfahrbar sind, das heißt von einer kompakten Transportstellung in eine raumgreifende Aufbaustellung überführbar sind. Auch können Seile, Kette, Kabel, Riemen oder Schnüre verwendet werden, um die Zelthaut auf dem zumindest einen zentralen Mast 3, den zumindest zwei seitlichen Masten 4 und den Trägerarmen 5 aufzuspannen. Die Seile, Kette, Kabel, Riemen oder Schnüre können zu diesen Zwecken von Motoren (nicht gezeigt) angetrieben werden. Alternativ können der zumindest eine zentrale Mast 3, die zumindest zwei seitlichen Masten 4 und/oder die Trägerarme 5 auch hydraulisch oder pneumatisch angetrieben werden.

Der zumindest eine zentrale Mast 3, die zumindest zwei seitlichen Masten 4 und die Trägerarme 5 sind vorzugsweise aus Aluminium gefertigt. Der zumindest eine zentrale Mast 3 und die zumindest zwei seitlichen Masten 4 können ein Rechteckprofil aufweisen. Die Scherenglieder 10 können mit konischen Alu-Vollquerschnitt-Gestängen aufgebaut werden.

Die Figuren 5 A) bis D) zeigen eine schematische Seitenansicht auf den inneren Aufbau eines zweiten erfindungsgemäßes Zelts in verschiedenen Aufbaustadien. Figur 5 A) zeigt dabei die kompakte Transportstellung, Figur 5 B) und 5 C) ein Ausfahren oder Ausklappen eines zentralen Masts 13 beim Überführen von der Transportstellung nach Figur 5 A) in die Aufbaustellung und Figur 5 D) nach dem Aufklappen von Trägerarmen 15 und beim Ausfahren von seitlich angebrachten seitlichen Masten 14.

Das zweite erfindungsgemäße Zelt nach Figur 5 weist eine transportierbare Plattform (nicht gezeigt) auf, an der der zentrale Mast 13 mit seiner unteren Seite befestigt sein kann. Die Plattform kann Teil eines Anhängers oder Trailers für ein Kraftfahrzeug, wie einen Lastwagen sein.

Auf mindestens zwei Seiten neben dem zentralen Mast 13 können an den Trägerarmen 15 die seitlichen Masten 14 befestigt werden, so dass die seitlichen Masten 14 parallel zu dem zumindest einen zentralen Mast 13 angeordnet sind. Bevorzugt werden die seitlichen Masten 14 erst nach dem Aufklappen der Trägerarme 15 an den Trägerarmen 15 befestigt. Die Trägerarme 15 können hierfür in ihrer Mitte Scharniere (in Figur 5 nicht dargestellt) aufweisen.

Der zumindest eine zentrale Mast 13 kann auf der Plattform aufgestellt werden, indem er an einem Gelenk (nicht gezeigt) ausgeklappt, über mehrere Gelenke (nicht gezeigt) aufgefaltet oder teleskopartig nach oben ausgefahren wird, wie in den Figuren 5 A), 5 B) und 5 C) dargestellt. Durch die Aufstellung des zumindest einen zentralen Masts 13 und dem Anbringen der zumindest zwei seitlichen Masten 14 wird die Höhe des Zelts eingestellt beziehungsweise erreicht.

Die zumindest zwei seitlichen Masten 14 sind in der Aufbaustellung mit dem zumindest einen zentralen Mast 13 mit jeweils einem ausfahrbaren Trägerarm 15 verbunden, indem distale Enden 16 der Trägerarme 15 mit oberen Seiten 19 der zumindest zwei seitlichen Masten 14 verbunden sind und indem proximale Enden 17 der Trägerarme 15 mit einer oberen Seite 18 des zumindest einen zentralen Masts 13 verbunden sind. Die zumindest zwei Trägerarme 15 weisen eine Vielzahl von in Reihe miteinander verbundenen Scherengliedern 20 auf, die jeweils das proximale Ende 17 und das distale Ende 16 eines jeden ausfahrbaren Trägerarms 15 miteinander verbinden. Jedes Scherenglied 20 weist zwei Gestänge auf, die an einem Kreuzungspunkt über eine Kreuz-Achse drehbar gegeneinander miteinander verbunden sind., Bis auf die beiden äußersten Scherenglieder 20 ist jedes Scherenglied 20 auf zwei gegenüberliegenden Seiten mit einem benachbarten Scherenglied 20 verbunden. Zwei mittlere Scherenglieder 20 sind bei dieser Ausführung über ein Scharnier miteinander verbunden. Vorzugsweise sind jeweils zwei benachbart zueinander liegende und zu unterschiedlichen Gestängen gehörenden Enden eines Scherenglieds 20 über jeweils eine Verbindungsachse drehbar mit jeweils zwei zu unterschiedlichen Gestängen gehörenden Enden eines benachbarten Scherenglieds 20 oder eben mit den Scharnieren verbunden.

Die beiden äußeren Scherenglieder 20 der Trägerarme 15, die die distalen Enden 16 und die proximalen Enden 17 der Trägerarme 15 bilden, können mit den beiden äußeren Enden der Gestänge über jeweils eine Verbindungsachse mit der oberen Seite 18 des zumindest einen zentralen Masts 13 und mit den oberen Seiten 19 der seitlichen Masten 14 drehbar verbunden sein. Bevorzugt kann eine der beiden Verbindungsachsen in Längsrichtung des zumindest einen zentralen Masts 13 und der zumindest zwei seitlichen Masten 14 (in Figur 5 von oben nach unten) verschiebbar angeordnet sein. Die obere Verbindungsachse bildet damit einen gelenkigen Anschluss und die untere Verbindungsachse hat durch eine Bewegung in einem Schlitz (nicht gezeigt) eine vertikale Beweglichkeit, wobei durch eine vorgegebene Schlitzbreite des Schlitztes in dem zumindest einen zentralen Mast 13 und in den zumindest zwei seitlichen Masten 14 für die untere Verbindungsachse ein Anschlag vorgegeben wird, der eine weitere Scherung der Scherglieder 20 und damit ein weiteres Ausfahren der Trägerarme 15 verhindert. Die zumindest zwei Trägerarme 15 sind dadurch durch eine Drehung der beiden Gestänge aller Scherenglieder 20 um die Kreuz-Achsen gegeneinander in seitlicher Richtung ausfahrbar, so wie das in Figur 5 D) durch die beiden großen nach rechts weisenden Pfeile angedeutet ist.

Jeder Trägerarm 15 hat bei der Darstellung nach Figur 5 D) zehn Scherenglieder 20. Es versteht sich jedoch, dass im Rahmen der vorliegenden Erfindung auch Trägerarme 15 mit einer anderen Anzahl von Scherengliedern 20 realisierbar sind.

In den Seitenansichten der Figuren 5 A) bis D) ist nur ein zentraler Mast 13 erkennbar. In direkter Flucht hinter dem in den Figuren 5 A) bis D) sichtbaren zentralen Mast 13 können sich noch weitere zentrale Masten (in den Figuren 5 A) bis D) nicht zu sehen) befinden. In gleicher Weise können weitere seitliche Masten in der Flucht hinter den in den Figuren 5 A) bis D) sichtbaren seitlichen Masten 14 an hinter den sichtbaren Trägerarmen 15 befindlichen Trägerarmen befestigt werden. Die zentralen Masten 13 können über Trägerarme mit Scherengliedern analog den Trägerarmen 15 miteinander verbunden sein. Alternativ können auch teleskopartige Gestänge zur Verbindung der zentralen Masten 13 untereinander dienen. Der Aufbau des zweiten erfindungsgemäßen Zelts ähnelt dann dem Aufbau nach Figur 9 oder 10.

Das zweite erfindungsgemäße Zelt weist zudem eine Zelthaut auf, die in den Figuren 5 A) bis D) der Übersichtlichkeit halber nicht dargestellt ist. Die Zelthaut kann eine Zeltplane sein, die in der Aufbaustellung über dem zumindest einen zentralen Mast 13 und den zumindest zwei seitlichen Masten 14 aufgespannt ist und von den Trägerarmen 15 getragen wird. Die Zelthaut kann auch in der Transportstellung mit dem zumindest einen zentralen Mast 13, den zumindest zwei seitlichen Masten 14 und/oder den Trägerarmen 15 verbunden sein.

Das zweite erfindungsgemäße Zelt kann ferner auch Seile, Kette, Kabel, Riemen oder Schnüre (nicht gezeigt) aufweisen, mit denen der zumindest eine zentrale Mast 13, die zumindest zwei seitlichen Masten 14 und/oder die Trägerarme 15 ausfahrbar sind, das heißt von einer kompakten Transportstellung in eine raumgreifende Aufbaustellung überführbar sind. Auch können Seile, Kette, Kabel, Riemen oder Schnüre verwendet werden, um die Zelthaut auf dem zumindest einen zentralen Mast 13, den zumindest zwei seitlichen Masten 14 und den Trägerarmen 15 aufzuspannen. Die Seile, Kette, Kabel, Riemen oder Schnüre können zu diesen Zwecken von Motoren (nicht gezeigt) angetrieben werden. Alternativ können der zumindest eine zentrale Mast 13, die zumindest zwei seitlichen Masten 14 und/oder die Trägerarme 15 auch hydraulisch oder pneumatisch angetrieben werden.

Der zumindest eine zentrale Mast 13, die zumindest zwei seitlichen Masten 14 und die Trägerarme 15 sind vorzugsweise aus Aluminium gefertigt. Der zumindest eine zentrale Mast 13 und die zumindest zwei seitlichen Masten 14 können ein Rechteckprofil aufweisen. Die Scherenglieder 20 können mit konischen Alu-Vollquerschnitt-Gestängen aufgebaut werden.

Die Figur 6 zeigt eine schematische Seitenansicht auf den Aufbau eines dritten erfindungsgemäßen Zelts in der Aufbaustellung. Der Aufbau des Zelts kann analog den ersten beiden Ausführungsbeispielen erfolgen.

Das dritte erfindungsgemäße Zelt weist eine transportierbare Plattform 22 auf, an der zumindest ein zentraler Mast 23 befestigt ist. Die Plattform 22 ist Teil eines Anhängers 32 oder Trailers für ein Kraftfahrzeug, wie einen Lastwagen. Der zumindest eine zentrale Mast 23 kann an einem unteren Ende (in Figur 6 unten) fest mit der Plattform 22 verbunden sein oder verbunden werden.

Auf mindestens zwei Seiten neben dem in Figur 6 sichtbaren zentralen Mast 23 weist das Zelt jeweils einen seitlichen Mast 24 auf, wobei die zumindest zwei seitlichen Masten 24 parallel zu dem zumindest einen zentralen Mast 23 angeordnet sind.

Der zumindest eine zentrale Mast 23 kann auf der Plattform 22 aufgestellt werden, indem er an einem Gelenk (nicht gezeigt) ausgeklappt, über mehrere Gelenke (nicht gezeigt) aufgefaltet oder teleskopartig nach oben ausgefahren wird. In gleicher Weise können auch die zumindest zwei seitlichen Masten 24 an jeweils einem Gelenk (nicht gezeigt) ausgeklappt, über jeweils mehrere Gelenke (nicht gezeigt) aufgefaltet oder teleskopartig nach oben ausgefahren werden. Durch die Aufstellung des zumindest einen zentralen Masts 23 und der zumindest zwei seitlichen Masten 24 wird die Höhe des Zelts eingestellt beziehungsweise erreicht.

Die zumindest zwei seitlichen Masten 24 sind mit dem zumindest einen zentralen Mast 23 mit jeweils einem ausfahrbaren Trägerarm 25 verbunden, indem distale Enden 26 der Trägerarme 25 mit oberen Seiten 29 der zumindest zwei seitlichen Masten 24 verbunden sind und indem proximale Enden 27 der Trägerarme 25 mit einer oberen Seite 28 des zumindest einen zentralen Masts 23 verbunden sind. Die zumindest zwei Trägerarme 25 weisen eine Vielzahl von in Reihe miteinander verbundenen Scherengliedern 30 auf, die jeweils das proximale Ende 27 und das distale Ende 26 eines jeden ausfahrbaren Trägerarms 25 miteinander verbinden. Jedes Scherenglied 30 weist zwei Gestänge auf, die an einem Kreuzungspunkt über eine Kreuz-Achse drehbar gegeneinander miteinander verbunden sind., Bis auf die beiden äußersten Scherenglieder 30 ist jedes Scherenglied 30 auf zwei gegenüberliegenden Seiten mit einem benachbarten Scherenglied 30 verbunden. Dabei sind vorzugsweise jeweils zwei benachbart zueinander liegende und zu unterschiedlichen Gestängen gehörenden Enden eines Scherenglieds 30 über jeweils eine Verbindungsachse drehbar mit jeweils zwei zu unterschiedlichen Gestängen gehörenden Enden eines benachbarten Scherenglieds 30 verbunden. Die beiden äußeren Scherenglieder 30 der Trägerarme 25, die die distalen Enden 26 und die proximalen Enden 27 der Trägerarme 25 bilden, können mit den beiden äußeren Enden der Gestänge über jeweils eine Verbindungsachse mit der oberen Seite 28 des zumindest einen zentralen Masts 23 und mit den oberen Seiten 29 der seitlichen Masten 24 drehbar verbunden sein. Bevorzugt kann eine der beiden Verbindungsachsen in Längsrichtung des zumindest einen zentralen Masts 23 und der zumindest zwei seitlichen Masten 24 (in Figur 6 von oben nach unten) verschiebbar angeordnet sein. Die zumindest zwei Trägerarme 25 sind dadurch durch eine Drehung der beiden Gestänge aller Scherenglieder 30 um die Kreuz-Achsen gegeneinander in seitlicher Richtung ausfahrbar.

Die Neigung der Trägerarme 25 gegen den zumindest einen zentralen Mast 23 kann einstellbar sein. Jeder Trägerarm 25 hat bei der Darstellung nach Figur 6 zehn Scherenglieder 30. Es versteht sich jedoch, dass im Rahmen der vorliegenden Erfindung auch Trägerarme 25 mit einer anderen Anzahl von Scherengliedern 30 realisierbar sind.

In den Seitenansichten der Figur 6 ist nur ein zentraler Mast 23 erkennbar. In direkter Flucht hinter dem in Figur 6 sichtbaren zentralen Mast 23 können sich noch weitere zentrale Masten (in Figur 6 nicht zu sehen) befinden. In gleicher Weise können weitere seitliche Masten in der Flucht hinter den in Figur 6 sichtbaren seitlichen Masten 24 befinden. Die zentralen Masten 23 können über Trägerarme mit Scherengliedern analog den Trägerarmen 25 miteinander verbunden sein. Alternativ können auch teleskopartige Gestänge zur Verbindung der zentralen Masten 23 untereinander dienen. Der Aufbau des dritten erfindungsgemäßen Zelts ähnelt dann dem Aufbau nach Figur 10. Die Plattform 22 kann hierzu mehrteilig, beispielsweise segmentiert, sein, so dass jedem zentralen Mast 23 eine Teil der Plattform 22 zugeordnet ist. Bevorzugt lassen sich dann die Teile der Plattform 22 aneinander befestigen und sind in der Transportstellung aneinander befestigt. Die Teile der Plattform 22 können aber auch in der Aufbaustellung gegeneinander fixiert werden.

Die Plattform 22 ist Teil des Anhängers 32. Der Anhänger 32 weist vier oder mehr Räder 34 und ein Fahrwerk 36 auf, wobei das Fahrwerk 36 die Räder 34 mit der Plattform 22 verbindet. Der Anhänger 32 weist eine Anhängerkupplung 38 zur Verbindung mit einer Anhängerkupplung an einem Kraftfahrzeug wie einem Lastkraftwagen oder einem Traktor auf. Das dritte erfindungsgemäße Zelt weist ferner zumindest einen Motor 40 auf, mit dem Seile oder Ketten 42 einziehbar sind. Die Seile oder Ketten 42 können über eine Umlenkrolle 44 mit den distalen Enden 26 der Trägerarme 25 verbunden sein. Die Seile oder Ketten 42 können mit dem zumindest einen Motor 40 dazu verwendet werden, die ausfahrbaren Trägerarme 25 auszufahren oder zusammenzuziehen. Die Seile oder Ketten 42 können mit dem zumindest einen Motor 40 auch dazu verwendet werden, die den zumindest einen zentralen Mast 23 und/oder die zumindest zwei seitlichen Masten 24 auszufahren oder zusammenzuziehen. Des Weiteren können die Seile oder Ketten 42 mit dem zumindest einen Motor 40 dazu verwendet werden, eine Zelthaut 46 des Zelts zu spannen. Die Zelthaut 46 kann eine Zeltplane sein, die in der Aufbaustellung über dem zumindest einen zentralen Mast 23 und den zumindest zwei seitlichen Masten 24 aufgespannt ist und von den Trägerarmen 25 getragen wird. Die Zelthaut 46 kann auch in der Transportstellung mit dem zumindest einen zentralen Mast 23, den zumindest zwei seitlichen Masten 24 und/oder den Trägerarmen 25 verbunden sein. Über die Seile oder Ketten 42 und den zumindest einen Motor 40 können der zumindest eine zentrale Mast 23, die zumindest zwei seitlichen Masten 24 und/oder die Trägerarme 25 von einer kompakten Transportstellung in eine raumgreifende Aufbaustellung überführbar sein. Anstelle von Seilen oder Ketten 42 können auch Kabel, Riemen oder Schnüre verwendet werden. Alternativ oder zusätzlich können der zumindest eine zentrale Mast 23, die zumindest zwei seitlichen Masten 24 und/oder die Trägerarme 25 auch hydraulisch oder pneumatisch angetrieben werden.

Der zumindest eine zentrale Mast 23, die zumindest zwei seitlichen Masten 24 und die Trägerarme 25 sind vorzugsweise aus Aluminium gefertigt. Der zumindest eine zentrale Mast 23 und die zumindest zwei seitlichen Masten 24 können ein Rechteckprofil aufweisen. Die Scherenglieder 30 können mit konischen Alu-Vollquerschnitt-Gestängen aufgebaut werden.

Die Figuren 7 und 8 zeigen schematische Aufsichten auf ein viertes erfindungsgemäßes Zelt mit rechteckigem Zeltdach und auf ein fünftes erfindungsgemäßes Zelt mit sechseckigem Zeltdach. Der Aufbau dieser Zelte entspricht dem der ersten drei Ausführungsbeispiele. In den Aufsichten sind jedoch die geometrische Form des Zelts und weitere Details erkennbar. Für das vierte und das fünfte erfindungsgemäße Zelt wurden die gleichen Bezugszeichen für gleiche oder gleichartige Teile verwendet, um die Vergleichbarkeit zu erhöhen. Jedes der Zelte weist einen zentralen Mast 53 auf, der mit einer Plattform (in den Figuren 7 und 8 nicht zu sehen) verbunden sein kann.

Auf vier Seiten neben dem in Figur 7 gezeigten zentralen Mast 53 weist das vierte erfindungsgemäße Zelt jeweils einen seitlichen Mast 54 auf, so dass die vier seitlichen Masten 54 in der gezeigten Aufbaustellung die Eckpunkte eines Rechtecks bilden. Im Gegensatz dazu weist das fünfte erfindungsgemäße Zelt auf sechs Seiten neben dem in Figur 8 gezeigten zentralen Mast 53 jeweils einen seitlichen Mast 54 auf, so dass die sechs seitlichen Masten 54 in der gezeigten Aufbaustellung die Eckpunkte eines gleichmäßigen Sechsecks bilden.

Die seitlichen Masten 54 sind in den beiden Ausführungen zur mechanischen Stabilisierung des Zeltes mit Seilen 62 verbunden. Bei beiden Ausführungen deckt eine Zelthaut 66 die gesamte durch die seitlichen Masten 54 aufgespannte rechteckige oder sechseckige Fläche ab.

Die seitlichen Masten 54 sind mit dem zentralen Mast 53 mit jeweils einem ausfahrbaren Trägerarm 55 verbunden, indem distale Enden 56 der Trägerarme 55 mit oberen Seiten 59 der seitlichen Masten 54 verbunden sind und indem proximale Enden 57 der Trägerarme 55 mit einer oberen Seite 58 des zentralen Masts 53 verbunden sind. Die Trägerarme 55 weisen eine große Vielzahl von in Reihe miteinander verbundenen Scherengliedern 60 auf, die jeweils das proximale Ende 57 und das distale Ende 26 eines jeden ausfahrbaren Trägerarms 55 miteinander verbinden. Jedes Scherenglied 60 weist zwei Gestänge auf, die an einem Kreuzungspunkt über eine Kreuz-Achse drehbar gegeneinander miteinander verbunden sind., Bis auf die beiden äußersten Scherenglieder 60 ist jedes Scherenglied 60 auf zwei gegenüberliegenden Seiten mit einem benachbarten Scherenglied 60 verbunden. Dabei sind vorzugsweise jeweils zwei benachbart zueinander liegende und zu unterschiedlichen Gestängen gehörenden Enden eines Scherenglieds 60 über jeweils eine Verbindungsachse drehbar mit jeweils zwei zu unterschiedlichen Gestängen gehörenden Enden eines benachbarten Scherenglieds 60 verbunden. Die beiden äußeren Scherenglieder 60 der Trägerarme 55, die die distalen Enden 56 und die proximalen Enden 57 der Trägerarme 55 bilden, können mit den beiden äußeren Enden der Gestänge über jeweils eine Verbindungsachse mit der oberen Seite 58 des zentralen Masts 53 und mit den oberen Seiten 59 der seitlichen Masten 54 drehbar verbunden sein. Bevorzugt kann eine der beiden Verbindungsachsen in Längsrichtung des zentralen Masts 53 und der seitlichen Masten 54 (in den Figuren 7 und 8 in die Bildebene hinein und daraus heraus) verschiebbar angeordnet sein. Die Trägerarme 55 sind dadurch durch eine Drehung der beiden Gestänge aller Scherenglieder 60 um die Kreuz-Achsen gegeneinander in seitlicher Richtung ausfahrbar. Die Neigung der Trägerarme 55 gegen den zentralen Mast 53 kann einstellbar sein.

Der zentrale Mast 53, die seitlichen Masten 54 und die Trägerarme 55 sind vorzugsweise aus Aluminium gefertigt. Der zentrale Mast 53 und die seitlichen Masten 54 können ein Rechteckprofil aufweisen. Die Scherenglieder 60 können mit konischen Alu-Vollquerschnitt-Gestängen aufgebaut werden.

Figur 9 zeigt eine schematische Aufsicht auf den inneren Aufbau des Zeltgerüsts eines sechsten erfindungsgemäßen Zelts während des Aufbaus. Das sechste erfindungsgemäße Zelt nach Figur 9 weist eine transportierbare Plattform (nicht gezeigt) auf, an der einer von vier zentralen Masten 73 mit seiner unteren Seite (in die Bildebene hinein) befestigt sein kann. Die Plattform kann Teil eines Anhängers oder Trailers für ein Kraftfahrzeug, wie einen Lastwagen sein.

Auf zwei Seiten neben jedem der zentralen Masten 73 können an zwei Trägerarmen 75 seitliche Masten 74 befestigt sein, so dass die seitlichen Masten 74 parallel zu dem zumindest einen zentralen Mast 73 angeordnet sind. Die Trägerarme 75 können über Scharniere (nicht gezeigt) mit den zentralen Masten 73 verbunden sein.

Die acht seitlichen Masten 74 sind in der Aufbaustellung paarweise mit den vier zentralen Masten 73 mit jeweils einem ausfahrbaren Trägerarm 75 verbunden, indem distale Enden 76 der Trägerarme 75 mit oberen Seiten 79 der seitlichen Masten 74 verbunden sind und indem proximale Enden 77 der Trägerarme 75 mit oberen Seiten 78 der zentralen Masten 73 verbunden sind. Die Trägerarme 75 weisen eine Vielzahl von in Reihe miteinander verbundenen Scherengliedern 80 auf, die jeweils das proximale Ende 77 und das distale Ende 76 eines jeden ausfahrbaren Trägerarms 75 miteinander verbinden. Jedes Scherenglied 80 weist zwei Gestänge auf, die an einem Kreuzungspunkt über eine Kreuz-Achse drehbar gegeneinander miteinander verbunden sind., Bis auf die beiden äußersten Scherenglieder 80 ist jedes Scherenglied 80 auf zwei gegenüberliegenden Seiten mit einem benachbarten Scherenglied 80 verbunden. Vorzugsweise sind jeweils zwei benachbart zueinander liegende und zu unterschiedlichen Gestängen gehörenden Enden eines Scherenglieds 80 über jeweils eine Verbindungsachse drehbar mit jeweils zwei zu unterschiedlichen Gestängen gehörenden Enden eines benachbarten Scherenglieds 80 verbunden. Die beiden äußeren Scherenglieder 80 der Trägerarme 75, die die distalen Enden 76 und die proximalen Enden 77 der Trägerarme 75 bilden, können mit den beiden äußeren Enden der Gestänge über jeweils eine Verbindungsachse mit den oberen Seiten 78 der zentralen Masten 73 und mit den oberen Seiten 79 der seitlichen Masten 74 drehbar verbunden sein. Bevorzugt kann eine der beiden Verbindungsachsen in Längsrichtung der zentralen Masten 73 und der seitlichen Masten 74 (in Figur 9 in die Bildebene hinein und aus der Bildebene heraus) verschiebbar angeordnet sein. Die zentralen Masten 73 und die seitlichen Masten 74 sind parallel zueinander ausgerichtet. Die Trägerarme 75 sind durch eine Drehung der beiden Gestänge aller Scherenglieder 80 um die Kreuz-Achsen gegeneinander in seitlicher Richtung ausfahrbar, so wie das in Figur 9 durch die beiden großen nach rechts und links weisenden Pfeile angedeutet ist.

Die zentralen Masten 73 sind über ein teleskopartiges Gestänge 82 miteinander verbunden. Dadurch kann der Abstand der zentralen Masten 73 zueinander verändert werden, beziehungsweise beim Überführen von der Transportstellung in die Aufbaustellung vergrößert werden. Die zentralen Masten 73 können alternativ auch über Trägerarme mit Scherengliedern analog den Trägerarmen 75 miteinander verbunden sein.

Jeder Trägerarm 75 hat bei der Darstellung nach Figur 9 siebzehn Scherenglieder 80. Es versteht sich jedoch, dass im Rahmen der vorliegenden Erfindung auch Trägerarme 75 mit einer anderen Anzahl von Scherengliedern 80 realisierbar sind.

Das sechste erfindungsgemäße Zelt weist zudem eine Zelthaut auf, die in Figur 9 der Übersichtlichkeit halber nicht dargestellt ist. Die Zelthaut kann eine Zeltplane sein, die in der Aufbaustellung über die zentralen Masten 73 und die seitlichen Masten 74 aufgespannt ist und von den Trägerarmen 75 getragen wird. Die Zelthaut kann auch in der Transportstellung mit den zentralen Masten 73, den seitlichen Masten 74 und/oder den Trägerarmen 75 verbunden sein.

Die zentralen Masten 73, die seitlichen Masten 74, die teleskopartigen Gestänge 82 und die Trägerarme 75 sind vorzugsweise aus Aluminium gefertigt. Die zentralen Masten 73, die teleskopartigen Gestänge 82 und die seitlichen Masten 74 können ein Rechteckprofil aufweisen. Die Scherenglieder 80 können mit konischen Alu-Vollquerschnitt-Gestängen aufgebaut werden.

Die teleskopartigen Gestänge 82 und die Trägerarme 75 fahren vorzugsweise symmetrisch aus, um ein Gleichgewicht zu halten und den Schwerpunkt auf den oder die mittleren zentralen Masten 73 zu legen. Die seitlichen Masten 74 sind dann vor allem unterstützend tätig, um Windlasten aufnehmen zu können.

Die Figuren 10 bis 12 zeigen verschiedene schematische Ansichten eines Ausführungsbeispiels eines siebten erfindungsgemäßen Zelts in Form einer perspektivischen Ansicht und von zwei schematischen Seitenansichten auf den inneren Aufbau des siebten erfindungsgemäßen Zelts. Dabei zeigt Figur 10 eine schematische perspektivische Ansicht, Figur 11 eine schematische Frontansicht und Figur 12 eine im Vergleich zu Figur 11 um 90° gedrehte schematische Seitenansicht auf den inneren Aufbau des Zeltgerüsts des siebten erfindungsgemäßen Zelts.

Das siebte erfindungsgemäße Zelt weist eine transportierbare Plattform (nicht gezeigt) auf, an der ein mittlerer von drei zentralen Masten 93 befestigt ist. Der mittlere zentrale Mast 93 hat einen größeren Querschnitt als die beiden randständigen zentralen Masten 93. Die Plattform kann Teil eines Anhängers oder Trailers für ein Kraftfahrzeug, wie einen Lastwagen sein. Die zentralen Masten 93 können oder zumindest einer der zentralen Masten 93 kann an einem unteren Ende (in Figur 10 unten) fest mit der Plattform verbunden sein oder verbunden werden.

Auf jeweils zwei gegenüberliegenden Seiten neben den zentralen Masten 93 weist das Zelt jeweils einen seitlichen Mast 94 auf, wobei die seitlichen Masten 94 parallel zu den zentralen Masten 93 angeordnet sind.

Die zentralen Masten 93 können aufgestellt werden, indem sie an einem Gelenk (nicht gezeigt) ausgeklappt, über mehrere Gelenke (nicht gezeigt) aufgefaltet oder teleskopartig nach oben ausgefahren werden. In gleicher Weise können auch die seitlichen Masten 94 an jeweils einem Gelenk (nicht gezeigt) ausgeklappt, über jeweils mehrere Gelenke (nicht gezeigt) aufgefaltet oder teleskopartig nach oben ausgefahren werden. Durch die Aufstellung der zentralen Masten 93 und der seitlichen Masten 94 wird die Höhe des Zelts eingestellt beziehungsweise erreicht.

Die zentralen Masten 93 können über ein teleskopartiges Gestänge 102 miteinander verbunden sein. Alternativ können die zentralen Masten 93 auch über Trägerarme mit Scherengliedern analog den Trägerarmen 95 miteinander verbunden sein.

Die seitlichen Masten 94 sind mit den zentralen Masten 93 mit jeweils einem ausfahrbaren Trägerarm 95 verbunden, indem distale Enden 96 der Trägerarme 95 mit oberen Seiten 99 der seitlichen Masten 94 verbunden sind und indem proximale Enden 97 der Trägerarme 95 mit oberen Seiten 98 der zentralen Masten 93 verbunden sind. Zusätzlich sind zweite Trägerarme 105 vorgesehen, die das teleskopartige Gestänge 102 in etwa mittig mit zweiten seitlichen Masten 104 verbinden. Hierzu sind distale Enden der zweiten Trägerarme 105 mit oberen Seiten der zweiten seitlichen Masten 104 verbunden sind und proximale Enden der zweiten Trägerarme 105 mit einem mittleren Teil der teleskopartigen Gestänge 102 verbunden.

Die Trägerarme 95 und die zweiten Trägerarme 105 weisen eine Vielzahl von in Reihe miteinander verbundenen Scherengliedern 100 auf, die jeweils das proximale Ende 97 und das distale Ende 96 eines jeden ausfahrbaren Trägerarms 95, 105 miteinander verbinden. Jedes Scherenglied 100 weist zwei Gestänge auf, die an einem Kreuzungspunkt über eine Kreuz-Achse drehbar gegeneinander miteinander verbunden sind. Jedes Scherenglied 100, bis auf die beiden äußersten Scherenglieder 100, ist auf zwei gegenüberliegenden Seiten mit einem benachbarten Scherenglied 100 verbunden. Dabei sind vorzugsweise jeweils zwei benachbart zueinander liegende und zu unterschiedlichen Gestängen gehörenden Enden eines Scherenglieds 100 über jeweils eine Verbindungsachse drehbar mit jeweils zwei zu unterschiedlichen Gestängen gehörenden Enden eines benachbarten Scherenglieds 100 verbunden.

Die beiden äußeren Scherenglieder 100 der Trägerarme 95, 105, die die distalen Enden 96 und die proximalen Enden 97 der Trägerarme 95, 105 bilden, können mit den beiden äußeren Enden der Gestänge über jeweils eine Verbindungsachse mit den oberen Seiten 98 der zentralen Masten 93 beziehungsweise mit den mittleren Teilen der teleskopartigen Gestänge 102 und mit den oberen Seiten 99 der seitlichen Masten 94 drehbar verbunden sein. Bevorzugt kann eine der beiden Verbindungsachsen in Längsrichtung der zentralen Masten 93 und der seitlichen Masten 94 (in den Figuren 11 und 12 von oben nach unten) verschiebbar angeordnet sein. Die obere Verbindungsachse bildet damit einen gelenkigen Anschluss und die untere Verbindungsachse hat durch eine Bewegung in einem Schlitz (nicht gezeigt) eine vertikale Beweglichkeit, wobei durch eine vorgegebene Schlitzbreite des Schlitztes in zentralen Masten 93 und in den seitlichen Masten 94, 104 für die untere Verbindungsachse ein Anschlag vorgegeben wird, der eine weitere Scherung der Scherglieder 100 und damit ein weiteres Ausfahren der Trägerarme 95, 105 verhindert. Die Trägerarme 95, 105 sind auf diese Weise durch eine Drehung der beiden Gestänge aller Scherenglieder 100 um die Kreuz-Achsen gegeneinander in seitlicher Richtung ausfahrbar.

In der Aufbaustellung nach den Figuren 10, 11 und 12 haben die Trägerarme 95, 105 und damit das Zeltdach eine Neigung von 11,6°. Die Neigung der Trägerarme 95, 105 kann einstellbar sein. Jeder Trägerarm 95, 105 hat bei der Darstellung nach Figuren 10 und 11 neun Scherenglieder 100. Es versteht sich jedoch, dass im Rahmen der vorliegenden Erfindung auch Trägerarme 95, 105 mit einer anderen Anzahl von Scherengliedern 100 realisierbar sind.

Zur mechanischen Stabilisierung des Zelts können die seitlichen Masten 95, 105 über Verstrebungen 109 in Form von Stahlkabeln oder Streben miteinander verbunden sein, so wie das in den Figuren 10 und 12 zu erkennen ist.

Das siebte erfindungsgemäße Zelt weist zudem eine Zelthaut auf, die in den Figuren 10 bis 12 der Übersichtlichkeit halber nicht dargestellt ist. Die Zelthaut kann eine Zeltplane sein, die in der Aufbaustellung über den zentralen Masten 93, den seitlichen Masten 94 und den zweiten seitlichen Masten 104 aufgespannt ist und von den ausfahrbaren Trägerarmen 95, den zweiten ausfahrbaren Trägerarmen 105 und von Seilen 108 an den Trägerarmen 95, 105 und den seitlichen Masten 94, 104 getragen wird. Die Seile 108 sind in der Aufbaustellung zwischen den Trägerarmen 95, 105 und den seitlichen Masten 94, 104 gespannt. Die Zelthaut kann auch in der Transportstellung mit den zentralen Masten 93, den seitlichen Masten 94, 104 und/oder den Trägerarmen 95, 105 verbunden sein.

Das siebte erfindungsgemäße Zelt kann ferner auch Seile, Kette, Kabel, Riemen oder Schnüre (nicht gezeigt) aufweisen, mit denen die zentralen Masten 93, die seitlichen Masten 94, 104 und/oder die Trägerarme 95, 105 ausfahrbar sind, das heißt von einer kompakten Transportstellung in eine raumgreifende Aufbaustellung überführbar sind. Auch können Seile, Kette, Kabel, Riemen oder Schnüre verwendet werden, um die Zelthaut auf den zentralen Masten 93, den seitlichen Masten 94, 104 und den Trägerarmen 95, 105 aufzuspannen. Die Seile, Kette, Kabel, Riemen oder Schnüre können zu diesen Zwecken von Motoren (nicht gezeigt) angetrieben werden. Alternativ können die zentralen Masten 93, die seitlichen Masten 94, 104 und/oder die Trägerarme 95, 105 auch hydraulisch oder pneumatisch angetrieben werden.

Die zentralen Masten 93, die seitlichen Masten 94, 104, die teleskopartigen Gestänge 102 und die Trägerarme 95, 105 sind vorzugsweise aus Aluminium gefertigt. Die zentralen Masten 93, die seitlichen Masten 94, 104 und die teleskopartigen Gestänge 102 können ein Rechteckprofil aufweisen. Die Scherenglieder 100 können mit konischen Alu-Vollquerschnitt-Gestängen aufgebaut werden.

Die teleskopartigen Gestänge 102 und die Trägerarme 95, 105 fahren vorzugsweise symmetrisch aus, um ein Gleichgewicht zu halten und den Schwerpunkt auf den mittleren zentralen Masten 93 zu legen, der zu diesem Zweck mit einer größeren Stärke (einem größeren Durchmesser und größerer Masse) ausgeführt sein kann, wie dies in den Figuren 10 bis 12 zu sehen ist. Die seitlichen Masten 94, 104 sind dann vor allem unterstützend tätig, um Windlasten aufnehmen zu können.

Im Folgenden wird ein beispielhaftes erfindungsgemäßes Verfahren anhand der mit den Figuren 1 bis 12 gezeigten erfindungsgemäßen Zelte erläutert. Der Ablauf des beispielhaften erfindungsgemäßen Verfahrens ist in Figur 13 schematisch dargestellt.

In einem ersten Arbeitsschritt 200 wird die fahrbare Plattform 2, 22 an einem Bestimmungsort zum Aufbauen des Zelts aufgestellt und gegen ein Wegrollen oder Wegrutschen gesichert. Das Zelt befindet sich dabei in der Transportstellung.

In einem zweiten Arbeitsschritt 201 erfolgt ein Aufrichten oder Ausfahren der zumindest einen zentralen Masts 3, 13, 23, 53, 73, 93 auf der Plattform 2, 22. Dabei können gegebenenfalls vorhandene teleskopartige Gestänge 82, 102 oder Trägerarme, die mehrere zentrale Masten 3, 13, 23, 53, 73, 93 miteinander verbinden, ausgefahren werden. Zum Aufrichten und Ausfahren können pneumatische oder hydraulische Systeme verwendet werden oder es können Seilzüge, Kettenzüge oder Riemenantriebe mit Motoren 40 verwendet werden.

In einem optionalen dritten Arbeitsschritt 202 werden gegebenenfalls noch nicht ausgefahrenen und noch nicht aufgerichteten zentralen Masten 3, 13, 23, 53, 73, 93 ausgefahren oder aufgerichtet. Alternativ oder zusätzlich können in diesem Schritt optional bereits die seitlichen Masten 4, 14, 24, 54, 74, 94, 104 ausgefahren werden. Zum Ausfahren der seitlichen Masten 4, 14, 24, 54, 74, 94, 104 können pneumatische oder hydraulische Systeme verwendet werden oder es können Seilzüge, Kettenzüge oder Riemenantriebe mit Motoren 40 verwendet werden. Diese werden dann im sechsten Arbeitsschritt 205 nicht mehr ausgefahren.

In einem vierten Arbeitsschritt 203 werden alle Trägerarme 5, 15, 25, 55, 75, 95, 105 ausgefahren. Dabei kann auch die Zelthaut 46, 66 schon gespannt werden. Zum Ausfahren der Trägerarme 5, 15, 25, 55, 75, 95, 105 können Seilzüge, Kettenzüge oder Riemenantriebe mit Motoren 40 verwendet werden.

In einem fünften optionalen Arbeitsschritt 204 erfolgt ein Befestigen von seitlichen Masten 4, 14, 24, 54, 74, 94, 104 an den Trägerarmen 5, 15, 25, 55, 75, 95, 105, sofern die seitlichen Masten 14, 24, 54, 74, 94, 104 nicht bereits in der Transportstellung an den Trägerarmen 5, 15, 25, 55, 75, 95, 105 befestigt war.

In einem sechsten Arbeitsschritt 205 werden die seitlichen Masten 4, 14, 24, 54, 74, 94, 104 ausgefahren. Zum Ausfahren der seitlichen Masten 4, 14, 24, 54, 74, 94, 104 können pneumatische oder hydraulische Systeme verwendet werden oder es können Seilzüge, Kettenzüge oder Riemenantriebe mit Motoren 40 verwendet werden.

In einem siebten Arbeitsschritt 206 erfolgt ein (finales) Aufspannen der Zelthaut 46, 66 auf den ausgefahrenen Trägerarmen 5, 15, 25, 55, 75, 95, 105, die seitlichen Masten 4, 14, 24, 54, 74, 94, 104 und den zumindest einen zentralen Mast 3, 13, 23, 53, 73, 93. Das Zelt befindet sich dann in der Aufbaustellung.

Die in der voranstehenden Beschreibung, sowie den Ansprüchen, Figuren und Ausführungsbeispielen offenbarten Merkmale der Erfindung können sowohl einzeln als auch in jeder beliebigen Kombination für die Verwirklichung der Erfindung in ihren verschiedenen Ausführungsformen wesentlich sein.

### Bezugszeichenliste

- 2, 22: Plattform
- 3, 13, 23: Zentraler Mast
- 4, 14, 24: Seitlicher Mast
- 5, 15, 25: Trägerarm
- 6, 16, 26: Distales Ende des Trägerarms
- 7, 17, 27: Proximales Ende des Trägerarms
- 8, 18, 28: Obere Seite des zentralen Masts
- 9, 19, 29: Obere Seite des seitlichen Masts
- 10, 20, 30: Scherenglied
- 32: Anhänger
- 34: Rad
- 36: Fahrwerk
- 38: Anhängerkupplung
- 40: Motor
- 42: Seil / Kette
- 44: Umlenkrolle
- 46, 66: Zelthaut
- 53, 73, 93: Zentraler Mast
- 54, 74, 94: Seitlicher Mast
- 55, 75, 95: Trägerarm
- 56, 76, 96: Distales Ende des Trägerarms
- 57, 77, 97: Proximales Ende des Trägerarms
- 58, 78, 98: Obere Seite des zentralen Masts
- 59, 79, 99: Obere Seite des seitlichen Masts
- 60, 80, 100: Scherenglied
- 62, 108: Seil
- 82, 102: Teleskopartiges Gestänge
- 104: Zweiter seitlicher Mast
- 105: zweiter Trägerarm
- 109: Verstrebung
- 200: Arbeitsschritt: Aufstellen und Sichern der transportierbaren Plattform
- 201: Arbeitsschritt: Aufrichten und/oder Ausfahren des zentralen Masts
- 202: optionaler Arbeitsschritt: Ausfahren und Aufstellen eines weiteren zentralen Masts
- 203: Arbeitsschritt: Ausfahren der ausfahrbaren Trägerarme
- 204: optionaler Arbeitsschritt: Befestigen der seitlichen Masten an den ausfahrbaren Trägerarmen
- 205: Arbeitsschritt: Aufstellen der seitlichen Masten
- 206: Arbeitsschritt: Aufspannen der Zelthaut auf den ausgefahrenen Trägerarmen, die seitlichen Masten und dem zentralen Mast

## Patentansprüche

1. Zelt das auf einer transportierbaren Plattform (2, 22) angeordnet ist und von einer Transportstellung in eine Aufbaustellung überführbar ist, wobei das Zelt eine Zelthaut (46, 66), zumindest einen zentralen Mast (3, 13, 23, 53, 73, 93), zumindest einen seitlichen Mast (4, 14, 24, 54, 74, 94) und zumindest einen ausfahrbaren Trägerarm (5, 15, 25, 55, 75, 95) aufweist, wobei der zumindest eine ausfahrbare Trägerarm (5, 15, 25, 55, 75, 95) ein proximales Ende (7, 17, 27, 57, 77, 97) und ein dem proximalen Ende (7, 17, 27, 57, 77, 97) gegenüberliegendes distales Ende (6, 16, 26, 56, 76, 96) aufweist, wobei sich der Abstand des proximalen Endes (7, 17, 27, 57, 77, 97) zum distalen Ende (6, 16, 26, 56, 76, 96) durch Ausfahren des zumindest einen ausfahrbaren Trägerarms (5, 15, 25, 55, 75, 95) beim Überführen des Zelts von der Transportstellung in die Aufbaustellung vergrößert, wobei das proximale Ende (7, 17, 27, 57, 77, 97) des zumindest einen ausfahrbaren Trägerarms (5, 15, 25, 55, 75, 95) mit einer oberen Seite (8, 18, 28, 58, 78, 98) des zumindest einen zentralen Masts (3, 13, 23, 53, 73, 93) verbunden ist, das distale Ende (6, 16, 26, 56, 76, 96) des zumindest einen ausfahrbaren Trägerarms (5, 15, 25, 55, 75, 95) mit einer oberen Seite (9, 19, 29, 59, 79, 99) des zumindest einen seitlichen Masts (4, 14, 24, 54, 74, 94) verbunden ist und wenigstens einer des zumindest einen zentralen Masts (3, 13, 23, 53, 73, 93) an einer der oberen Seite (8, 18, 28, 58, 78, 98) gegenüberliegenden unteren Seite an der transportierbaren Plattform (2, 22) befestigt oder befestigbar ist, wobei der zumindest eine ausfahrbare Trägerarm (5, 15, 25, 55, 75, 95) eine Vielzahl von Scherengliedern (10, 20, 30, 60, 80, 100) aufweist, wobei die Scherenglieder (10, 20, 30, 60, 80, 100) eines jeden des zumindest einen ausfahrbaren Trägerarms (5, 15, 25, 55, 75, 95) in Reihe miteinander verbunden sind und das proximale Ende (7, 17, 27, 57, 77, 97) und das distale Ende (6, 16, 26, 56, 76, 96) des zumindest einen ausfahrbaren Trägerarms (5, 15, 25, 55, 75, 95) miteinander verbinden.

2. Zelt nach Anspruch 1, **dadurch gekennzeichnet, dass**
die transportierbare Plattform (2, 22) eine fahrbare Plattform oder ein Anhänger (32) für Zugfahrzeuge ist, insbesondere ein Sattelanhänger oder ein Trailer für Lastkraftwagen, wobei bevorzugt die fahrbare Plattform, der Anhänger (32) oder der Trailer für den Transport auf öffentlichen Straßen zulassungsfähig ist.

3. Zelt nach Anspruch 1 oder 2, **dadurch gekennzeichnet, dass**
die Zelthaut (46, 66) in der Transportstellung des Zelts zusammengefaltet ist und in der Aufbaustellung durch den zumindest einen ausfahrbaren Trägerarm (5, 15, 25, 55, 75, 95) aufgespannt ist, bevorzugt die Zelthaut (46, 66) in der Aufbaustellung von dem distalen Ende (6, 16, 26, 56, 76, 96) des zumindest einen ausfahrbaren Trägerarms (5, 15, 25, 55, 75, 95) und/oder von dem zumindest einen seitlichen Mast (4, 14, 24, 54, 74, 94) aufgespannt ist, und/oder
die Zelthaut (46, 66) an dem zumindest einen zentralen Mast (3, 13, 23, 53, 73, 93) befestigt ist und/oder die Zelthaut (46, 66) über Schnüre, Seile (42, 62, 108), Riemen oder Ketten, die an der Zelthaut (46, 66) befestigt sind, in Richtung des distalen Endes (6, 16, 26, 56, 76, 96) des zumindest einen ausfahrbaren Trägerarms (5, 15, 25, 55, 75, 95) aufspannbar ist, wobei bevorzugt die Schnüre, Seile (42, 62, 108), Riemen oder Ketten beim Aufspannen motorgetrieben sind.

4. Zelt nach einem der vorangehenden Ansprüche, **dadurch gekennzeichnet, dass**
das Zelt auf der transportierbaren Plattform (2, 22) von der Transportstellung in die Aufbaustellung überführbar ist, und/oder
der zumindest eine ausfahrbare Trägerarm (5, 15, 25, 55, 75, 95) über eine Scherenmechanik ausfahrbar ist, die von der Vielzahl der in Reihe nebeneinander angeordneten Scherenglieder (10, 20, 30, 60, 80, 100) gebildet ist.

5. Zelt nach einem der vorangehenden Ansprüche, **dadurch gekennzeichnet, dass**
der Abstand zwischen dem proximalen Ende (7, 17, 27, 57, 77, 97) des zumindest einen ausfahrbaren Trägerarms (5, 15, 25, 55, 75, 95) und dem distalen Ende (6, 16, 26, 56, 76, 96) des zumindest einen ausfahrbaren Trägerarms (5, 15, 25, 55, 75, 95) in der Aufbaustellung zumindest zweieinhalb-mal so weit entfernt ist wie in der Transportstellung, bevorzugt zumindest viermal so weit entfernt ist wie in der Transportstellung, besonders bevorzugt zumindest zehnmal so weit entfernt ist wie in der Transportstellung.

6. Zelt nach einem der vorangehenden Ansprüche, **dadurch gekennzeichnet, dass**
jedes Scherenglied (10, 20, 30, 60, 80, 100) zumindest zwei über Kreuz angeordnete Stangen aufweist, wobei wenigstens zwei der zumindest zwei Stangen über eine Kreuz-Achse in einem Kreuzungspunkt drehbar gegeneinander gelagert und aneinander befestigt sind, wobei bevorzugt die Scherenglieder (10, 20, 30, 60, 80, 100) untereinander über äußere Achsen an den Enden der Stangen gegeneinander drehbar gelagert sind und aneinander befestigt sind und/oder der Kreuzungspunkt der Scherenglieder (10, 20, 30, 60, 80, 100) in der geometrischen Mitte der Stangen angeordnet ist.

7. Zelt nach einem der vorangehenden Ansprüche, **dadurch gekennzeichnet, dass**
der zumindest eine zentrale Mast (3, 13, 23, 53, 73, 93) um eine oder zwei äußere Achsen drehbar mit einem proximalen Scherenglied der Vielzahl von Scherengliedern (10, 20, 30, 60, 80, 100) des zumindest einen ausfahrbaren Trägerarms (5, 15, 25, 55, 75, 95) verbunden ist, wobei bevorzugt der zumindest eine zentrale Mast (3, 13, 23, 53, 73, 93) um eine erste äußere Achsen drehbar und um eine zweite äußere Achse drehbar und linear verschiebbar mit dem proximalen Scherenglied der Vielzahl von Scherengliedern (10, 20, 30, 60, 80, 100) des zumindest einen ausfahrbaren Trägerarms (5, 15, 25, 55, 75, 95) verbunden ist, wobei besonders bevorzugt ein Anschlag für die lineare Bewegung vorgesehen ist, die die Beweglichkeit der zweiten äußeren Achse in linearer Richtung in Richtung der ersten äußeren Achse beschränkt, und/oder
der zumindest eine seitliche Mast (4, 14, 24, 54, 74, 94) um eine oder zwei äußere Achsen drehbar mit einem distalen Scherenglied der Vielzahl von Scherengliedern (10, 20, 30, 60, 80, 100) des zumindest einen ausfahrbaren Trägerarms (5, 15, 25, 55, 75, 95) verbunden ist, wobei bevorzugt der zumindest eine seitliche Mast (4, 14, 24, 54, 74, 94) um eine dritte äußere Achsen drehbar und über eine vierte äußere Achse drehbar und linear verschiebbar mit dem distalen Scherenglied der Vielzahl von Scherengliedern (10, 20, 30, 60, 80, 100) des zumindest einen ausfahrbaren Trägerarms (5, 15, 25, 55, 75, 95) verbunden ist, wobei besonders bevorzugt ein Anschlag für die lineare Bewegung vorgesehen ist, die die Beweglichkeit der vierten äußeren Achse in linearer Richtung in Richtung der dritten äußeren Achse beschränkt.

8. Zelt nach einem der vorangehenden Ansprüche, **dadurch gekennzeichnet, dass**
das Zelt wenigstens einen Seil- oder Kettenzug für jeden des zumindest einen ausfahrbaren Trägerarms (5, 15, 25, 55, 75, 95) aufweist, wobei bevorzugt der wenigstens eine Seil- oder Kettenzug mit einem des zumindest einen zentralen Masts (3, 13, 23, 53, 73, 93) und mit einem des zumindest einen ausfahrbaren Trägerarms (5, 15, 25, 55, 75, 95) verbunden ist, so dass durch einen Zug an dem wenigstens einen Seil- oder Kettenzug der zumindest eine ausfahrbare Trägerarm (5, 15, 25, 55, 75, 95) ausfahrbar und/oder zusammenziehbar ist, wobei besonders bevorzugt das Zelt zumindest einen Motor (40) zum Antreiben des wenigstens einen Seil- oder Kettenzugs aufweist.

9. Zelt nach einem der vorangehenden Ansprüche, **dadurch gekennzeichnet, dass**
das Zelt zumindest zwei seitliche Masten (4, 14, 24, 54, 74, 94), mindestens zwei ausfahrbare Trägerarme (5, 15, 25, 55, 75, 95) und wenigstens einen zusätzlichen Trägerarm aufweist, wobei mehrere der zumindest zwei seitlichen Masten (4, 14, 24, 54, 74, 94) paarweise miteinander über einen des wenigstens einen zusätzlichen Trägerarms miteinander verbunden sind, wobei der wenigstens eine zusätzliche Trägerarm mit zwei einander gegenüberliegenden Enden die zwei seitlichen Masten (4, 14, 24, 54, 74, 94) miteinander verbindet, wobei sich der Abstand der Enden des wenigstens einen zusätzlichen Trägerarms durch Ausfahren des wenigstens einen zusätzlichen Trägerarms beim Überführen des Zelts von der Transportstellung in die Aufbaustellung vergrößert, wobei der wenigstens eine zusätzliche Trägerarm ein teleskopartiges Gestänge oder eine Vielzahl von Scherengliedern aufweist, wobei die Scherenglieder eines jeden des wenigstens einen zusätzlichen Trägerarms in Reihe miteinander verbunden sind und die Enden des wenigstens einen zusätzlichen Trägerarms miteinander verbinden,
wobei bevorzugt einer des zumindest einen zentralen Masts (3, 13, 23, 53, 73, 93) und jeweils zwei zueinander benachbarte seitliche Masten (4, 14, 24, 54, 74, 94) der zumindest zwei seitlichen Masten (4, 14, 24, 54, 74, 94) in Aufsicht von oben gesehen ein Dreieck bilden, wobei die Kanten des Dreiecks von den zwei der zumindest zwei ausfahrbaren Trägerarme (5, 15, 25, 55, 75, 95) und einem des wenigstens einen zusätzlichen Trägerarms gebildet werden, wobei besonders bevorzugt die Winkel des Dreiecks beim Überführen des Zelts von der Transportstellung in die Aufbaustellung gleich bleiben, und/oder
das Zelt zumindest drei seitliche Masten (4, 14, 24, 54, 74, 94), mindestens zwei ausfahrbare Trägerarme (5, 15, 25, 55, 75, 95) und wenigstens zwei zusätzliche Trägerarme aufweist, wobei mehrere der zumindest drei seitlichen Masten (4, 14, 24, 54, 74, 94) paarweise miteinander jeweils über einen der wenigstens zwei zusätzlichen Trägerarme miteinander verbunden sind, wobei jeder wenigstens zwei zusätzlichen Trägerarme mit zwei einander gegenüberliegenden Enden zwei der zumindest drei seitlichen Masten (4, 14, 24, 54, 74, 94) miteinander verbindet, wobei sich der Abstand der Enden des wenigstens einen zusätzlichen Trägerarms durch Ausfahren des zusätzlichen Trägerarms beim Überführen des Zelts von der Transportstellung in die Aufbaustellung vergrößert, wobei die wenigstens zwei zusätzlichen Trägerarme ein teleskopartiges Gestänge oder eine Vielzahl von Scherengliedern aufweist, wobei die Scherenglieder eines jeden der wenigstens zwei zusätzlichen Trägerarme in Reihe miteinander verbunden sind und die Enden der wenigstens zwei zusätzlichen Trägerarme miteinander verbinden,
wobei besonders bevorzugt einer des zumindest einen zentralen Masts (3, 13, 23, 53, 73, 93) und jeweils drei zueinander benachbarte seitliche Masten (4, 14, 24, 54, 74, 94) der zumindest drei seitlichen Masten (4, 14, 24, 54, 74, 94) in Aufsicht von oben gesehen ein Rechteck, eine Raute oder ein Parallelogramm bilden, wobei die Kanten des Rechtecks, der Raute oder des Parallelogramms von jeweils zwei der zumindest zwei ausfahrbaren Trägerarmen (5, 15, 25, 55, 75, 95) und von jeweils zwei der wenigstens zwei zusätzlichen Trägerarme gebildet werden, wobei besonders bevorzugt die Winkel des Rechtecks, der Raute oder des Parallelogramms beim Überführen des Zelts von der Transportstellung in die Aufbaustellung gleich bleiben.

10. Zelt nach einem der vorangehenden Ansprüche, **dadurch gekennzeichnet, dass**
das Zelt wenigstens einen Motor aufweist, mit dem der zumindest eine ausfahrbare Trägerarm (5, 15, 25, 55, 75, 95) und sofern vorhanden auch der wenigstens eine zusätzliche Trägerarm (5, 15, 25, 55, 75, 95) zum Einfahren und/oder Ausfahren anzutreiben ist und/oder mit dem die Zelthaut (46, 66) aufspannbar ist.

11. Zelt nach einem der vorangehenden Ansprüche, **dadurch gekennzeichnet, dass**
das Zelt zumindest zwei zentrale Masten (3, 13, 23, 53, 73, 93) und jeweils zumindest einen seitlichen Mast (4, 14, 24, 54, 74, 94) für jeden der zentralen Masten (3, 13, 23, 53, 73, 93) aufweist, wobei die zumindest zwei zentralen Masten (3, 13, 23, 53, 73, 93) über ein teleskopartiges Gestänge (82, 102) oder über Vielzahl von Scherengliedern miteinander verbunden sind, wobei vorzugsweise an dem teleskopartigen Gestänge (82, 102) oder an wenigstens einem der Vielzahl von Scherengliedern zumindest ein zweiter seitlicher Mast (104) über zumindest einen zweiten ausfahrbaren Trägerarm (105) mit dem teleskopartigen Gestänge (82, 102) oder mit dem wenigstens einem der Vielzahl von Scherengliedern verbunden ist, wobei der zumindest eine zweite ausfahrbare Trägerarm (105) ein proximales Ende (7, 17, 27, 57, 77, 97) und ein dem proximalen Ende (7, 17, 27, 57, 77, 97) gegenüberliegendes distales Ende (6, 16, 26, 56, 76, 96) aufweist, wobei sich der Abstand des proximalen Endes (7, 17, 27, 57, 77, 97) zum distalen Ende (6, 16, 26, 56, 76, 96) durch Ausfahren des zumindest einen zweiten Trägerarms (105) beim Überführen des Zelts von der Transportstellung in die Aufbaustellung vergrößert, wobei das proximale Ende (7, 17, 27, 57, 77, 97) des zumindest einen zweiten ausfahrbaren Trägerarms (105) mit dem teleskopartigen Gestänge (82, 102) oder dem wenigstens einem der Vielzahl von Scherengliedern verbunden ist, insbesondere mit einem mittleren Teil des teleskopartigen Gestänges (82, 102) oder einem mittleren Scherglied der Vielzahl von Scherengliedern verbunden ist, wobei das distale Ende (6, 16, 26, 56, 76, 96) des zumindest einen zweiten ausfahrbaren Trägerarms (105) an einer oberen Seite des zumindest einen zweiten seitlichen Masts (104) befestigt ist, wobei der zumindest eine zweite ausfahrbare Trägerarm (105) ein teleskopartiges Gestänge (82, 102) oder eine Vielzahl von Scherengliedern (100) aufweist, und/oder
das Zelt zumindest zwei seitliche Masten (4, 14, 24, 54, 74, 94) aufweist, wobei zumindest zwei benachbart zueinander angeordnete seitliche Masten (4, 14, 24, 54, 74, 94) der zumindest zwei seitlichen Masten (4, 14, 24, 54, 74, 94) über ein Seil (42, 62, 108), ein Kabel, ein Riemen oder eine Kette an einer oberen Seite der zumindest zwei seitlichen Masten (4, 14, 24, 54, 74, 94) miteinander verbunden sind, wobei bevorzugt das Seil (42, 62, 108), das Kabel, der Riemen oder die Kette zwischen den oberen Seiten (9, 19, 29, 59, 79, 99) der zumindest zwei seitlichen Masten (4, 14, 24, 54, 74, 94) in der Aufbaustellung gespannt ist und in der Transportstellung hängt.

12. Zelt nach einem der vorangehenden Ansprüche, **dadurch gekennzeichnet, dass**
das Zelt zumindest ein Scharnier aufweist, wobei das zumindest eine Scharnier an dem zumindest einen zentralen Mast (3, 13, 23, 53, 73, 93) in der Verbindung zu dem zumindest einen ausfahrbaren Trägerarm (5, 15, 25, 55, 75, 95) und/oder an einer Verbindung zu einem anderen des zumindest einen zentralen Masts (3, 13, 23, 53, 73, 93) angeordnet ist oder zwischen zwei Scherengliedern (10, 20, 30, 60, 80, 100) wenigstens eines des zumindest einen ausfahrbaren Trägerarms (5, 15, 25, 55, 75, 95) angeordnet ist oder an dem zumindest einen seitlichen Mast (4, 14, 24, 54, 74, 94) in der Verbindung zu dem zumindest einen ausfahrbaren Trägerarm (5, 15, 25, 55, 75, 95) angeordnet ist, so dass die über das zumindest eine Scharnier miteinander verbundenen Teile zusammenklappbar sind, um das Zelt in die Transportstellung zu überführen.

13. Verfahren zum Aufbau eines Zelts, wobei das Zelt auf einer transportierbaren Plattform (2, 22) angeordnet ist, wobei das Zelt eine Zelthaut (46, 66), zumindest einen zentralen Mast (3, 13, 23, 53, 73, 93), zumindest einen seitlichen Mast (4, 14, 24, 54, 74, 94) und zumindest einen ausfahrbaren Trägerarm (5, 15, 25, 55, 75, 95) aufweist, wobei der zumindest eine seitliche Mast (4, 14, 24, 54, 74, 94) über den zumindest einen Trägerarm (5, 15, 25, 55, 75, 95) mit wenigstens einem des zumindest einen zentralen Masts (3, 13, 23, 53, 73, 93) verbunden ist, wobei der zumindest eine ausfahrbare Trägerarm (5, 15, 25, 55, 75, 95) eine Vielzahl von Scherengliedern (10, 20, 30, 60, 80, 100) aufweist, wobei die Scherenglieder (10, 20, 30, 60, 80, 100) in Reihe miteinander verbunden sind und die das proximale Ende (7, 17, 27, 57, 77, 97) und das distale Ende (6, 16, 26, 56, 76, 96) des zumindest einen ausfahrbaren Trägerarms (5, 15, 25, 55, 75, 95) miteinander verbinden, das Verfahren aufweisend die Schritte:
A) Aufstellen und Sichern der transportierbaren Plattform (2, 22);
B) Aufrichten und/oder Ausfahren des zumindest einen zentralen Masts (3, 13, 23, 53, 73, 93);
C) Ausfahren des zumindest einen ausfahrbaren Trägerarms (5, 15, 25, 55, 75, 95) und des daran befestigten zumindest einen seitlichen Masts (4, 14, 24, 54, 74, 94) durch eine Scherenbewegung und Spreizen der Scherenglieder (10, 20, 30, 60, 80, 100);
D) Aufstellen des zumindest einen seitlichen Masts (4, 14, 24, 54, 74, 94); und
E) Aufspannen der Zelthaut (46, 66) auf den zumindest einen ausgefahrenen Trägerarm (5, 15, 25, 55, 75, 95), den zumindest einen seitlichen Mast (4, 14, 24, 54, 74, 94) und den zumindest einen zentralen Mast (3, 13, 23, 53, 73, 93).

14. Verfahren nach Anspruch 13, **dadurch gekennzeichnet, dass**
das Verfahren mit einem Zelt nach einem der Ansprüche 1 bis 12 durchgeführt wird.

15. Verfahren nach einem der Ansprüche 13 oder 14, **dadurch gekennzeichnet, dass**
in Schritt D) ein Absenken und/oder Ausfahren des zumindest einen seitlichen Masts (4, 14, 24, 54, 74, 94) bis zum Boden erfolgt, wobei Schritt C) vor Schritt D) erfolgt, und/oder
zum Ausfahren des zumindest einen ausfahrbaren Trägerarms (5, 15, 25, 55, 75, 95) in Schritt C) und/oder zum Aufspannen der Zelthaut (46, 66) wenigstens ein Seilzug und/oder wenigstens ein Kettenzug verwendet wird.

## Geänderte Patentansprüche

### Geänderte Patentansprüche gemäss Regel 137(2) EPÜ.

1. Zelt das auf einer transportierbaren Plattform (2, 22) angeordnet ist und von einer Transportstellung in eine Aufbaustellung überführbar ist, wobei das Zelt eine Zelthaut (46, 66), zumindest einen zentralen Mast (3, 13, 23, 53, 73, 93), zumindest einen seitlichen Mast (4, 14, 24, 54, 74, 94) und zumindest einen ausfahrbaren Trägerarm (5, 15, 25, 55, 75, 95) aufweist, wobei der zumindest eine ausfahrbare Trägerarm (5, 15, 25, 55, 75, 95) ein proximales Ende (7, 17, 27, 57, 77, 97) und ein dem proximalen Ende (7, 17, 27, 57, 77, 97) gegenüberliegendes distales Ende (6, 16, 26, 56, 76, 96) aufweist, wobei sich der Abstand des proximalen Endes (7, 17, 27, 57, 77, 97) zum distalen Ende (6, 16, 26, 56, 76, 96) durch Ausfahren des zumindest einen ausfahrbaren Trägerarms (5, 15, 25, 55, 75, 95) beim Überführen des Zelts von der Transportstellung in die Aufbaustellung vergrößert, wobei das proximale Ende (7, 17, 27, 57, 77, 97) des zumindest einen ausfahrbaren Trägerarms (5, 15, 25, 55, 75, 95) mit einer oberen Seite (8, 18, 28, 58, 78, 98) des zumindest einen zentralen Masts (3, 13, 23, 53, 73, 93) verbunden ist, das distale Ende (6, 16, 26, 56, 76, 96) des zumindest einen ausfahrbaren Trägerarms (5, 15, 25, 55, 75, 95) mit einer oberen Seite (9, 19, 29, 59, 79, 99) des zumindest einen seitlichen Masts (4, 14, 24, 54, 74, 94) verbunden ist und wenigstens einer des zumindest einen zentralen Masts (3, 13, 23, 53, 73, 93) an einer der oberen Seite (8, 18, 28, 58, 78, 98) gegenüberliegenden unteren Seite an der transportierbaren Plattform (2, 22) befestigt oder befestigbar ist, wobei der zumindest eine ausfahrbare Trägerarm (5, 15, 25, 55, 75, 95) eine Vielzahl von Scherengliedern (10, 20, 30, 60, 80, 100) aufweist, wobei die Scherenglieder (10, 20, 30, 60, 80, 100) eines jeden des zumindest einen ausfahrbaren Trägerarms (5, 15, 25, 55, 75, 95) in Reihe miteinander verbunden sind und das proximale Ende (7, 17, 27, 57, 77, 97) und das distale Ende (6, 16, 26, 56, 76, 96) des zumindest einen ausfahrbaren Trägerarms (5, 15, 25, 55, 75, 95) miteinander verbinden, **dadurch gekennzeichnet, dass**
der zumindest eine zentrale Mast (3, 13, 23, 53, 73, 93) um eine oder zwei äußere Achsen drehbar mit einem proximalen Scherenglied der Vielzahl von Scherengliedern (10, 20, 30, 60, 80, 100) des zumindest einen ausfahrbaren Trägerarms (5, 15, 25, 55, 75, 95) verbunden ist, und/oder der zumindest eine seitliche Mast (4, 14, 24, 54, 74, 94) um eine oder zwei äußere Achsen drehbar mit einem distalen Scherenglied der Vielzahl von Scherengliedern (10, 20, 30, 60, 80, 100) des zumindest einen ausfahrbaren Trägerarms (5, 15, 25, 55, 75, 95) verbunden ist.

2. Zelt nach Anspruch 1, **dadurch gekennzeichnet, dass**
die transportierbare Plattform (2, 22) eine fahrbare Plattform oder ein Anhänger (32) für Zugfahrzeuge ist, insbesondere ein Sattelanhänger oder ein Trailer für Lastkraftwagen, wobei bevorzugt die fahrbare Plattform, der Anhänger (32) oder der Trailer für den Transport auf öffentlichen Straßen zulassungsfähig ist.

3. Zelt nach Anspruch 1 oder 2, **dadurch gekennzeichnet, dass**
die Zelthaut (46, 66) in der Transportstellung des Zelts zusammengefaltet ist und in der Aufbaustellung durch den zumindest einen ausfahrbaren Trägerarm (5, 15, 25, 55, 75, 95) aufgespannt ist, bevorzugt die Zelthaut (46, 66) in der Aufbaustellung von dem distalen Ende (6, 16, 26, 56, 76, 96) des zumindest einen ausfahrbaren Trägerarms (5, 15, 25, 55, 75, 95) und/oder von dem zumindest einen seitlichen Mast (4, 14, 24, 54, 74, 94) aufgespannt ist, und/oder
die Zelthaut (46, 66) an dem zumindest einen zentralen Mast (3, 13, 23, 53, 73, 93) befestigt ist.

4. Zelt nach einem der vorangehenden Ansprüche, **dadurch gekennzeichnet, dass** die Zelthaut (46, 66) über Schnüre, Seile (42, 62, 108), Riemen oder Ketten, die an der Zelthaut (46, 66) befestigt sind, in Richtung des distalen Endes (6, 16, 26, 56, 76, 96) des zumindest einen ausfahrbaren Trägerarms (5, 15, 25, 55, 75, 95) aufspannbar ist, wobei bevorzugt die Schnüre, Seile (42, 62, 108), Riemen oder Ketten beim Aufspannen motorgetrieben sind.

5. Zelt nach einem der vorangehenden Ansprüche, **dadurch gekennzeichnet, dass** das Zelt auf der transportierbaren Plattform (2, 22) von der Transportstellung in die Aufbaustellung überführbar ist, und/oder
der zumindest eine ausfahrbare Trägerarm (5, 15, 25, 55, 75, 95) über eine Scherenmechanik ausfahrbar ist, die von der Vielzahl der in Reihe nebeneinander angeordneten Scherenglieder (10, 20, 30, 60, 80, 100) gebildet ist.

6. Zelt nach einem der vorangehenden Ansprüche, **dadurch gekennzeichnet, dass**
der Abstand zwischen dem proximalen Ende (7, 17, 27, 57, 77, 97) des zumindest einen ausfahrbaren Trägerarms (5, 15, 25, 55, 75, 95) und dem distalen Ende (6, 16, 26, 56, 76, 96) des zumindest einen ausfahrbaren Trägerarms (5, 15, 25, 55, 75, 95) in der Aufbaustellung zumindest zweieinhalb-mal so weit entfernt ist wie in der Transportstellung, bevorzugt zumindest viermal so weit entfernt ist wie in der Transportstellung, besonders bevorzugt zumindest zehnmal so weit entfernt ist wie in der Transportstellung.

7. Zelt nach einem der vorangehenden Ansprüche, **dadurch gekennzeichnet, dass** jedes Scherenglied (10, 20, 30, 60, 80, 100) zumindest zwei über Kreuz angeordnete Stangen aufweist, wobei wenigstens zwei der zumindest zwei Stangen über eine Kreuz-Achse in einem Kreuzungspunkt drehbar gegeneinander gelagert und aneinander befestigt sind, wobei bevorzugt die Scherenglieder (10, 20, 30, 60, 80, 100) untereinander über äußere Achsen an den Enden der Stangen gegeneinander drehbar gelagert sind und aneinander befestigt sind und/oder der Kreuzungspunkt der Scherenglieder (10, 20, 30, 60, 80, 100) in der geometrischen Mitte der Stangen angeordnet ist.

8. Zelt nach einem der vorangehenden Ansprüche, **dadurch gekennzeichnet, dass** der zumindest eine zentrale Mast (3, 13, 23, 53, 73, 93) um eine erste äußere Achsen drehbar und um eine zweite äußere Achse drehbar und linear verschiebbar mit dem proximalen Scherenglied der Vielzahl von Scherengliedern (10, 20, 30, 60, 80, 100) des zumindest einen ausfahrbaren Trägerarms (5, 15, 25, 55, 75, 95) verbunden ist, wobei besonders bevorzugt ein Anschlag für die lineare Bewegung vorgesehen ist, die die Beweglichkeit der zweiten äußeren Achse in linearer Richtung in Richtung der ersten äußeren Achse beschränkt, und/oder
der zumindest eine seitliche Mast (4, 14, 24, 54, 74, 94) um eine dritte äußere Achsen drehbar und über eine vierte äußere Achse drehbar und linear verschiebbar mit dem distalen Scherenglied der Vielzahl von Scherengliedern (10, 20, 30, 60, 80, 100) des zumindest einen ausfahrbaren Trägerarms (5, 15, 25, 55, 75, 95) verbunden ist, wobei besonders bevorzugt ein Anschlag für die lineare Bewegung vorgesehen ist, die die Beweglichkeit der vierten äußeren Achse in linearer Richtung in Richtung der dritten äußeren Achse beschränkt.

9. Zelt nach einem der vorangehenden Ansprüche, **dadurch gekennzeichnet, dass** das Zelt wenigstens einen Seil- oder Kettenzug für jeden des zumindest einen ausfahrbaren Trägerarms (5, 15, 25, 55, 75, 95) aufweist, wobei bevorzugt der wenigstens eine Seil- oder Kettenzug mit einem des zumindest einen zentralen Masts (3, 13, 23, 53, 73, 93) und mit einem des zumindest einen ausfahrbaren Trägerarms (5, 15, 25, 55, 75, 95) verbunden ist, so dass durch einen Zug an dem wenigstens einen Seil- oder Kettenzug der zumindest eine ausfahrbare Trägerarm (5, 15, 25, 55, 75, 95) ausfahrbar und/oder zusammenziehbar ist, wobei besonders bevorzugt das Zelt zumindest einen Motor (40) zum Antreiben des wenigstens einen Seil- oder Kettenzugs aufweist.

10. Zelt nach einem der vorangehenden Ansprüche, **dadurch gekennzeichnet, dass** das Zelt zumindest zwei seitliche Masten (4, 14, 24, 54, 74, 94), mindestens zwei ausfahrbare Trägerarme (5, 15, 25, 55, 75, 95) und wenigstens einen zusätzlichen Trägerarm aufweist, wobei mehrere der zumindest zwei seitlichen Masten (4, 14, 24, 54, 74, 94) paarweise miteinander über einen des wenigstens einen zusätzlichen Trägerarms miteinander verbunden sind, wobei der wenigstens eine zusätzliche Trägerarm mit zwei einander gegenüberliegenden Enden die zwei seitlichen Masten (4, 14, 24, 54, 74, 94) miteinander verbindet, wobei sich der Abstand der Enden des wenigstens einen zusätzlichen Trägerarms durch Ausfahren des wenigstens einen zusätzlichen Trägerarms beim Überführen des Zelts von der Transportstellung in die Aufbaustellung vergrößert, wobei der wenigstens eine zusätzliche Trägerarm ein teleskopartiges Gestänge oder eine Vielzahl von Scherengliedern aufweist, wobei die Scherenglieder eines jeden des wenigstens einen zusätzlichen Trägerarms in Reihe miteinander verbunden sind und die Enden des wenigstens einen zusätzlichen Trägerarms miteinander verbinden,
wobei bevorzugt einer des zumindest einen zentralen Masts (3, 13, 23, 53, 73, 93) und jeweils zwei zueinander benachbarte seitliche Masten (4, 14, 24, 54, 74, 94) der zumindest zwei seitlichen Masten (4, 14, 24, 54, 74, 94) in Aufsicht von oben gesehen ein Dreieck bilden, wobei die Kanten des Dreiecks von den zwei der zumindest zwei ausfahrbaren Trägerarme (5, 15, 25, 55, 75, 95) und einem des wenigstens einen zusätzlichen Trägerarms gebildet werden, wobei besonders bevorzugt die Winkel des Dreiecks beim Überführen des Zelts von der Transportstellung in die Aufbaustellung gleich bleiben, und/oder
das Zelt zumindest drei seitliche Masten (4, 14, 24, 54, 74, 94), mindestens zwei ausfahrbare Trägerarme (5, 15, 25, 55, 75, 95) und wenigstens zwei zusätzliche Trägerarme aufweist, wobei mehrere der zumindest drei seitlichen Masten (4, 14, 24, 54, 74, 94) paarweise miteinander jeweils über einen der wenigstens zwei zusätzlichen Trägerarme miteinander verbunden sind, wobei jeder wenigstens zwei zusätzlichen Trägerarme mit zwei einander gegenüberliegenden Enden zwei der zumindest drei seitlichen Masten (4, 14, 24, 54, 74, 94) miteinander verbindet, wobei sich der Abstand der Enden des wenigstens einen zusätzlichen Trägerarms durch Ausfahren des zusätzlichen Trägerarms beim Überführen des Zelts von der Transportstellung in die Aufbaustellung vergrößert, wobei die wenigstens zwei zusätzlichen Trägerarme ein teleskopartiges Gestänge oder eine Vielzahl von Scherengliedern aufweist, wobei die Scherenglieder eines jeden der wenigstens zwei zusätzlichen Trägerarme in Reihe miteinander verbunden sind und die Enden der wenigstens zwei zusätzlichen Trägerarme miteinander verbinden,
wobei besonders bevorzugt einer des zumindest einen zentralen Masts (3, 13, 23, 53, 73, 93) und jeweils drei zueinander benachbarte seitliche Masten (4, 14, 24, 54, 74, 94) der zumindest drei seitlichen Masten (4, 14, 24, 54, 74, 94) in Aufsicht von oben gesehen ein Rechteck, eine Raute oder ein Parallelogramm bilden, wobei die Kanten des Rechtecks, der Raute oder des Parallelogramms von jeweils zwei der zumindest zwei ausfahrbaren Trägerarmen (5, 15, 25, 55, 75, 95) und von jeweils zwei der wenigstens zwei zusätzlichen Trägerarme gebildet werden, wobei besonders bevorzugt die Winkel des Rechtecks, der Raute oder des Parallelogramms beim Überführen des Zelts von der Transportstellung in die Aufbaustellung gleich bleiben.

11. Zelt nach einem der vorangehenden Ansprüche, **dadurch gekennzeichnet, dass** das Zelt wenigstens einen Motor aufweist, mit dem der zumindest eine ausfahrbare Trägerarm (5, 15, 25, 55, 75, 95) und sofern vorhanden auch der wenigstens eine zusätzliche Trägerarm (5, 15, 25, 55, 75, 95) zum Einfahren und/oder Ausfahren anzutreiben ist und/oder mit dem die Zelthaut (46, 66) aufspannbar ist.

12. Zelt nach einem der vorangehenden Ansprüche, **dadurch gekennzeichnet, dass** das Zelt zumindest zwei zentrale Masten (3, 13, 23, 53, 73, 93) und jeweils zumindest einen seitlichen Mast (4, 14, 24, 54, 74, 94) für jeden der zentralen Masten (3, 13, 23, 53, 73, 93) aufweist, wobei die zumindest zwei zentralen Masten (3, 13, 23, 53, 73, 93) über ein teleskopartiges Gestänge (82, 102) oder über Vielzahl von Scherengliedern miteinander verbunden sind, wobei vorzugsweise an dem teleskopartigen Gestänge (82, 102) oder an wenigstens einem der Vielzahl von Scherengliedern zumindest ein zweiter seitlicher Mast (104) über zumindest einen zweiten ausfahrbaren Trägerarm (105) mit dem teleskopartigen Gestänge (82, 102) oder mit dem wenigstens einem der Vielzahl von Scherengliedern verbunden ist, wobei der zumindest eine zweite ausfahrbare Trägerarm (105) ein proximales Ende (7, 17, 27, 57, 77, 97) und ein dem proximalen Ende (7, 17, 27, 57, 77, 97) gegenüberliegendes distales Ende (6, 16, 26, 56, 76, 96) aufweist, wobei sich der Abstand des proximalen Endes (7, 17, 27, 57, 77, 97) zum distalen Ende (6, 16, 26, 56, 76, 96) durch Ausfahren des zumindest einen zweiten Trägerarms (105) beim Überführen des Zelts von der Transportstellung in die Aufbaustellung vergrößert, wobei das proximale Ende (7, 17, 27, 57, 77, 97) des zumindest einen zweiten ausfahrbaren Trägerarms (105) mit dem teleskopartigen Gestänge (82, 102) oder dem wenigstens einem der Vielzahl von Scherengliedern verbunden ist, insbesondere mit einem mittleren Teil des teleskopartigen Gestänges (82, 102) oder einem mittleren Scherglied der Vielzahl von Scherengliedern verbunden ist, wobei das distale Ende (6, 16, 26, 56, 76, 96) des zumindest einen zweiten ausfahrbaren Trägerarms (105) an einer oberen Seite des zumindest einen zweiten seitlichen Masts (104) befestigt ist, wobei der zumindest eine zweite ausfahrbare Trägerarm (105) ein teleskopartiges Gestänge (82, 102) oder eine Vielzahl von Scherengliedern (100) aufweist, und/oder
das Zelt zumindest zwei seitliche Masten (4, 14, 24, 54, 74, 94) aufweist, wobei zumindest zwei benachbart zueinander angeordnete seitliche Masten (4, 14, 24, 54, 74, 94) der zumindest zwei seitlichen Masten (4, 14, 24, 54, 74, 94) über ein Seil (42, 62, 108), ein Kabel, ein Riemen oder eine Kette an einer oberen Seite der zumindest zwei seitlichen Masten (4, 14, 24, 54, 74, 94) miteinander verbunden sind, wobei bevorzugt das Seil (42, 62, 108), das Kabel, der Riemen oder die Kette zwischen den oberen Seiten (9, 19, 29, 59, 79, 99) der zumindest zwei seitlichen Masten (4, 14, 24, 54, 74, 94) in der Aufbaustellung gespannt ist und in der Transportstellung hängt.

13. Zelt nach einem der vorangehenden Ansprüche, **dadurch gekennzeichnet, dass** das Zelt zumindest ein Scharnier aufweist, wobei das zumindest eine Scharnier an dem zumindest einen zentralen Mast (3, 13, 23, 53, 73, 93) in der Verbindung zu dem zumindest einen ausfahrbaren Trägerarm (5, 15, 25, 55, 75, 95) und/oder an einer Verbindung zu einem anderen des zumindest einen zentralen Masts (3, 13, 23, 53, 73, 93) angeordnet ist oder zwischen zwei Scherengliedern (10, 20, 30, 60, 80, 100) wenigstens eines des zumindest einen ausfahrbaren Trägerarms (5, 15, 25, 55, 75, 95) angeordnet ist oder an dem zumindest einen seitlichen Mast (4, 14, 24, 54, 74, 94) in der Verbindung zu dem zumindest einen ausfahrbaren Trägerarm (5, 15, 25, 55, 75, 95) angeordnet ist, so dass die über das zumindest eine Scharnier miteinander verbundenen Teile zusammenklappbar sind, um das Zelt in die Transportstellung zu überführen.

14. Verfahren zum Aufbau eines Zelts, wobei das Verfahren mit einem Zelt nach einem der vorangehenden Ansprüche durchgeführt wird, wobei das Zelt auf einer transportierbaren Plattform (2, 22) angeordnet ist, wobei das Zelt eine Zelthaut (46, 66), zumindest einen zentralen Mast (3, 13, 23, 53, 73, 93), zumindest einen seitlichen Mast (4, 14, 24, 54, 74, 94) und zumindest einen ausfahrbaren Trägerarm (5, 15, 25, 55, 75, 95) aufweist, wobei der zumindest eine seitliche Mast (4, 14, 24, 54, 74, 94) über den zumindest einen Trägerarm (5, 15, 25, 55, 75, 95) mit wenigstens einem des zumindest einen zentralen Masts (3, 13, 23, 53, 73, 93) verbunden ist, wobei der zumindest eine ausfahrbare Trägerarm (5, 15, 25, 55, 75, 95) eine Vielzahl von Scherengliedern (10, 20, 30, 60, 80, 100) aufweist, wobei die Scherenglieder (10, 20, 30, 60, 80, 100) in Reihe miteinander verbunden sind und die das proximale Ende (7, 17, 27, 57, 77, 97) und das distale Ende (6, 16, 26, 56, 76, 96) des zumindest einen ausfahrbaren Trägerarms (5, 15, 25, 55, 75, 95) miteinander verbinden, das Verfahren aufweisend die Schritte:
A) Aufstellen und Sichern der transportierbaren Plattform (2, 22);
B) Aufrichten und/oder Ausfahren des zumindest einen zentralen Masts (3, 13, 23, 53, 73, 93);
C) Ausfahren des zumindest einen ausfahrbaren Trägerarms (5, 15, 25, 55, 75, 95) und des daran befestigten zumindest einen seitlichen Masts (4, 14, 24, 54, 74, 94) durch eine Scherenbewegung und Spreizen der Scherenglieder (10, 20, 30, 60, 80, 100);
D) Aufstellen des zumindest einen seitlichen Masts (4, 14, 24, 54, 74, 94); und
E) Aufspannen der Zelthaut (46, 66) auf den zumindest einen ausgefahrenen Trägerarm (5, 15, 25, 55, 75, 95), den zumindest einen seitlichen Mast (4, 14, 24, 54, 74, 94) und den zumindest einen zentralen Mast (3, 13, 23, 53, 73, 93).

15. Verfahren nach Anspruch 14, **dadurch gekennzeichnet, dass**
in Schritt D) ein Absenken und/oder Ausfahren des zumindest einen seitlichen Masts (4, 14, 24, 54, 74, 94) bis zum Boden erfolgt, wobei Schritt C) vor Schritt D) erfolgt, und/oder
zum Ausfahren des zumindest einen ausfahrbaren Trägerarms (5, 15, 25, 55, 75, 95) in Schritt C) und/oder zum Aufspannen der Zelthaut (46, 66) wenigstens ein Seilzug und/oder wenigstens ein Kettenzug verwendet wird.
